# EUROPÄISCHE PATENTANMELDUNG

(11) **EP 4 729 827 A2**
(43) Veröffentlichungstag der Anmeldung: **22.04.2026**
(21) Anmeldenummer: 25210090.4
(22) Anmeldetag: 21.10.2025
(51) Int. Cl.: F21S 8/00, F21V 5/00, F21V 31/00

(54) **WANDLEUCHTE MIT ASYMMETRISCHER LICHTABSTRAHLUNG**

(30) Priorität: 21.10.2024 DE 102024130620
(71) Anmelder: Trilux GmbH & Co. KG, 59759 Arnsberg (DE)
(72) Erfinder: LUX, Ingo, 59757 Arnsberg (DE)
(74) Vertreter: Lippert Stachow Patentanwälte Rechtsanwälte

(57) **Zusammenfassung**

Die Erfindung betrifft eine Wandleuchte (1) umfassend ein Gehäuse, das eine in Vertikalrichtung (Z) und in Längsrichtung (X) verlaufende Montageseite aufweist, wobei ein Montageabschnitt der Montageseite des Gehäuses durch einen Montageteil (3) des Gehäuses ausgebildet ist und das Gehäuse eine horizontal verlaufende Lichtabgabeseite aufweist, die eine Unterseite oder Oberseite des Gehäuses bildet und an der eine durch einen Leuchtenteil (2) des Gehäuses ausgebildete Lichtabgabeöffnung vorgesehen ist, wobei im Gehäuse Lichtquellen angeordnet sind, denen jeweils ein Optikelement (6, 7) zugeordnet ist, das zwischen der jeweiligen Lichtquelle und einer Abdeckung (4, 8) angeordnet ist, wobei durch Lichtquellen und Optikelement (6, 7) eine Lichtquellenanordnung ausgebildet ist, die das von den Lichtquellen emittierte Licht zum zumindest überwiegenden Anteil innerhalb eines Winkelbereichs, der durch einen unteren Grenzwinkel von mindestens 0° relativ zu einer Vertikalebene und einen oberen Grenzwinkel (603) von maximal 90° relativ zu der Vertikalebene (Z) begrenzt ist, auf zumindest einen Bereich der Abdeckung (4, 8) strahlt, wobei die Abdeckung (4, 8) zum Abstrahlen des von den Lichtquellen auf ihren Bereich gestrahlten Lichts in eine Umgebung ausgebildet ist, wobei die Abdeckung eine Lichtlenkungskontur aufweist, durch die das innerhalb des Winkelbereichs auf den Bereich gestrahlte Licht eine solche Lichtlenkung erfährt, dass auf den Bereich gestrahltes Licht mit einem Winkel, der größer als der obere Grenzwinkel (603) ist, relativ zur Vertikalebene in die Umgebung der Wandleuchte (1) abgestrahlt wird.

## Beschreibung

Die Erfindung betrifft eine Wandleuchte gemäß dem Oberbegriff von Anspruch 1 sowie ein Set umfassend mehrere unterschiedliche Wandleuchten.

Im Stand der Technik sind als Wandleuchten ausgebildete Leuchten bekannt, die eine Montageseite aufweisen, mit der sie an einer Wand befestigbar sind, die in einer Vertikalrichtung und in einer Längsrichtung verläuft. Üblicherweise sind Wandleuchten so ausgebildet, dass sie an einer ebenen Wand befestigbar sind, deren ebene Erstreckung sich in Vertikalrichtung und Längsrichtung erstreckt. Üblicherweise entspricht die Vertikalrichtung der Richtung der auf der Erde wirkenden Normalkraft. Bei einer solchen Wandleuchte ist üblicherweise vorgesehen, dass diese Wandleuchte an ihrer Unterseite und/oder Oberseite Licht abgibt. An der Unterseite abgegebenes Licht wird zur Direktbeleuchtung genutzt, ein an der Oberseite abgegebenes Licht wird zur Indirektbeleuchtung genutzt. Das an der Oberseite abgegebene Licht wird üblicherweise zur Wand hin abgestrahlt, damit die Wand ausgeleuchtet wird und somit über die Wand eine Indirektbeleuchtung erfolgt. Das an der Unterseite abgegebene Licht wird üblicherweise von der Wand weg abgestrahlt.

Bekannte Wandleuchten sind üblicherweise so ausgebildet, dass sie Licht über einen Abstrahlwinkel hinweg abstrahlen, der somit die Lichtabstrahlcharakteristik der Wandleuchte definiert, der einen kleinen Winkel relativ zu einer Vertikalebene aufweist, damit das Licht im Wesentlichen mit einer vertikalen Komponente und nur mit einer geringen horizontalen Komponente abgestrahlt wird. Hierdurch soll bei einer Direktbeleuchtung eine Blendung von in der Nähe der Wandleuchte präsenten Personen nach Möglichkeit verhindert werden und bei einer Indirektbeleuchtung eine möglichst effektive Indirektbeleuchtung bereitgestellt werden. Dabei ist üblicherweise die Lichtabstrahlcharakteristik einer Wandleuchte asymmetrisch, nämlich bei der Direktbeleuchtung asymmetrisch von der Wand bzw. Montageseite der Wandleuchte weg und bei der Indirektbeleuchtung asymmetrisch zur Wand bzw. Montageseite der Wandleuchte hin. Die Bereitstellung einer gewünschten Abstrahlcharakteristik der Wandleuchte wird üblicherweise dadurch erreicht, dass Lichtquellen und den Lichtquellen zugeordnete Optikelemente vorgesehen werden, die gemeinsam mit den Lichtquellen eine Lichtquellenanordnung ausbilden, durch die das Licht mit der gewünschten Abstrahlcharakteristik abgestrahlt wird. Häufig ist eine solche Lichtquellenanordnung in einem Gehäuse der Wandleuchte angeordnet, das eine von einer Abdeckung verschlossene Lichtabgabeöffnung aufweist, durch die das von der Lichtquellenanordnung abgestrahlte Licht hindurch propagiert, wonach es von der Abdeckung in die Umgebung der Wandleuchte abgestrahlt wird. Mit einer solchen Wandleuchte ist es grundsätzlich möglich, eine gewünschte Abstrahlcharakteristik zu erzielen. Allerdings hat sich bei den mit im Stand der Technik bekannten Wandleuchten bereitgestellten Abstrahlcharakteristiken das Problem herausgestellt, dass diese Abstrahlcharakteristiken für manche Anwendungsfälle schlecht geeignet sind, bei denen durch die Wandleuchte auch zumindest in einem gewissen Maße eine seitliche Aufhellung erreicht werden soll, sodass die Wandleuchte zwar weiterhin einen überwiegenden Anteil ihres Lichts entblendungsfrei mit einer wesentlichen Komponente in vertikaler Richtung abstrahlt, jedoch ein gewisser Anteil eine größere horizontale Komponente aufweist. Solche Anwendungsbereiche liegen beispielsweise in Anwendungsgebieten vor, bei denen Wandleuchten zwar im Wesentlichen zur Ausleuchtung eines Bodenbereichs ausgebildet sein sollen, jedoch sich in der Nähe der Wandleuchte aufhaltende Personen durch eine durch die Wandleuchte bereitgestellte seitliche Aufhellung ein besseres Sicherheitsgefühl haben möchten. Bei im Stand der Technik bekannten Wandleuchten wird diesem Problem durch aufwändige Konzeption von Optikelementen und der Bereitstellung unterschiedlichster Optikelemente für unterschiedliche Anwendungsgebiete begegnet. Eine an die erläuterten Bedürfnisse angepasste Abstrahlcharakteristik lässt sich hierdurch jedoch nicht hinreichend ohne Vermeidung erheblicher Herstellungskosten erreichen.

Der vorliegenden Erfindung liegt die Aufgabe zugrunde, eine Wandleuchte bzw. ein Set mit unterschiedlichen Wandleuchten bereitzustellen, mit dem zumindest ein im Stand der Technik bekanntes Problem bzw. ein im Stand der Technik bekannter Nachteil gattungsgemäßer Wandleuchten bzw. gattungsgemäßer Sets zumindest teilweise behoben wird.

Als eine Lösung der der vorliegenden Erfindung zugrunde liegenden Aufgabe schlägt die Erfindung eine Wandleuchte mit den Merkmalen gemäß Anspruch 1 vor. Die erfindungsgemäße Wandleuchte weist ein Gehäuse auf, das eine in einer Vertikalrichtung und in einer Längsrichtung verlaufende Montageseite aufweist, mit der es an einer in Vertikal- und Längsrichtung verlaufenden Wand befestigbar ist. Bevorzugt ist das Gehäuse mit seiner Montageseite an einer ebenen, in Vertikal- und Längsrichtung verlaufenden Wand befestigbar. Zumindest ein Montageabschnitt der Montageseite des Gehäuses, mit dem das Gehäuse an der Wand anliegend an dieser befestigbar ist, ist durch einen Montageteil des Gehäuses ausgebildet. Das Gehäuse weist ferner eine horizontal verlaufende Lichtabgabeseite auf, die eine Unterseite oder eine Oberseite des Gehäuses bildet und an der eine durch einen Leuchtenteil des Gehäuses ausgebildete Lichtabgabeöffnung vorgesehen ist. Der Leuchtenteil kann in einer Ausführungsform gemeinsam mit dem Montageteil in einem einzigen Bauteil integriert und somit einstückig zusammenhängend ausgebildet sein. In einer besonders vorteilhaften Ausführungsform sind Montageteil und Leuchtenteil als zwei voneinander separate Bauteile des Gehäuses ausgebildet. In einem Betriebszustand des Gehäuses ist der Leuchtenteil an dem Montagekörper befestigt. Der Leuchtenteil ist mittels des Montageteils an einer Wand befestigbar. Beispielsweise kann hierzu zunächst der Montageteil an der Wand befestigt werden und anschließend der Leuchtenteil an dem Montageteil befestigt werden. Der Montageteil bildet den Montageabschnitt des Gehäuses aus und ist mit dem Montageabschnitt an der Wand befestigbar. Im Gehäuse, bevorzugt in einem von dem Leuchtenteil ausgebildeten Innenraum des Gehäuses, sind zum emittieren von Licht ausgebildete Lichtquellen angeordnet, denen jeweils ein Optikelement zugeordnet ist, das zwischen der jeweiligen Lichtquelle und einer die Lichtabgabeöffnung verschließenden Abdeckung angeordnet ist. Jeder Lichtquelle ist genau ein Optikelement zugeordnet. In einer Ausführungsform ist jeder Lichtquelle ein jeweils anderes Optikelement zugeordnet, in einer anderen Ausführungsform ist zumindest ein Optikelement mehreren Lichtquellen zugeordnet, sodass jede der Lichtquellen mit dem von ihr emittierten Licht jeweils einen ihr zugeordneten Abschnitt des Optikelements bestrahlt. Allgemein sei an dieser Stelle darauf hingewiesen, dass ein Optikelement beispielsweise als Reflektor oder als Linse ausgebildet sein kann, wobei die Ausgestaltung des Optikelements als Linse sich als besonders vorteilhaft erwiesen hat. Allgemein bevorzugt weist ein vorliegend beschriebenes Optikelement bzw. weiteres Optikelement eine Lichteintrittsfläche und eine Lichtaustrittsfläche auf, wobei das Optikelement dergestalt zu der ihm zugeordneten Lichtquelle angeordnet ist, dass von dieser emittiertes Licht durch die Lichteintrittsfläche in das Optikelement eintritt, anschließend in diesem propagiert und anschließend nach erfolgter Propagation in dem Optikelement aus der Lichtaustrittsfläche von dem Optikelement austritt. Üblicherweise findet bei dem Eintritt durch die Lichteintrittsfläche und bei dem Austritt durch die Lichtaustrittsfläche jeweils eine Brechung des Lichts statt. Durch die Lichtquellen und das ihnen jeweils zugeordnete Optikelement bzw. die den Lichtquellen jeweils zugeordneten Optikelemente ist eine Lichtquellenanordnung ausgebildet, die das von den Lichtquellen emittierte Licht zum zumindest überwiegenden Anteil innerhalb eines Winkelbereichs, der durch einen unteren Grenzwinkel von mindestens 0° relativ zu einer Vertikalebene und durch einen oberen Grenzwinkel von max. 90° relativ zu einer Vertikalebene begrenzt ist, auf zumindest einen Bereich der Abdeckung strahlt. Das von den Lichtquellen der

Lichtquellenanordnung emittierte Licht wird somit durch das zumindest eine Optikelement so gelenkt, dass die Lichtquellenanordnung insgesamt zumindest den genannten Bereich der Abdeckung, insbesondere die gesamte Abdeckung, ausschließlich mit solchem Licht bestrahlt, dass die Lichtquellenanordnung innerhalb des genannten Winkelbereichs abstrahlt. Der obere und der untere Grenzwinkel des Winkelbereichs sind dadurch festgelegt, dass eine horizontale Ebene festgelegt wird, von der aus die Lichtquellenanordnung Licht abstrahlt, wobei diese horizontale Ebene und die vertikale Ebene eine Schnittgerade bilden, wobei der Abstrahlwinkel eines von der Lichtquellenanordnung abgestrahlten Lichtstrahls und somit auch der obere und untere Grenzwinkel des Winkelbereichs dadurch ermittelt wird, dass ein Abstrahlwinkel von 0° festgelegt ist durch die Richtung eines Lichtstrahls, der sich ausgehend von der horizontalen Ebene entlang der Vertikalrichtung in eine Richtung von der horizontalen Ebene weg, d. h. nach oben oder nach unten, und parallel zur Vertikalebene erstreckt, wobei der Abstrahlwinkel eines Lichtstrahls, der ausgehend von der horizontalen Ebene abgewinkelt zur Vertikalebene verläuft, ermittelt wird durch den Winkel, den eine diesen Lichtstrahl definierende Gerade mit der Vertikalebene entlang einer festgelegten Drehrichtung um die Schnittgerade zwischen horizontaler Ebene und Vertikalebene mit der Vertikalebene einschließt, wobei zur Ermittlung des Winkels die den Lichtstrahl definierende Gerade parallel zum Verlauf des Lichtstrahls angeordnet ist und durch die genannte Schnittgerade verläuft. Ein Winkelbereich, der durch die Grenzwinkel von 0° und 90° beschränkt ist, ist somit auf einen an einer Seite der Vertikalebene liegenden Raumquadranten beschränkt. Bevorzugt beträgt der obere Grenzwinkel max. 80°, insbesondere max. 75°, insbesondere max. 70°. Bevorzugt bestrahlt die Lichtquellenanordnung den genannten Bereich der Abdeckung zu mindestens 90 %, insbesondere mindestens 95 %, insbesondere ausschließlich mit Licht, das in dem genannten Winkelbereich liegt. Bevorzugt bestrahlt die Lichtquellenanordnung die gesamte Abdeckung zu mindestens 80 %, insbesondere mindestens 90 %, insbesondere mindestens 95 %, insbesondere ausschließlich mit Licht, das in dem genannten Winkelbereich liegt. Die Abdeckung ist zum Abstrahlen des von den Lichtquellen auf ihren Bereich gestrahlten und durch sie hindurch propagierten Lichts in eine Umgebung der Wandleuchte ausgebildet. Das von der Lichtquellenanordnung in einem Betriebszustand der Wandleuchte auf die Abdeckung gestrahlte Licht tritt somit durch die Abdeckung durch und wird von der Abdeckung aus in die Umgebung der Wandleuchte abgestrahlt.

In einer Ausführungsform weist die Abdeckung eine Lichtlenkungskontur auf, durch die das innerhalb des Winkelbereichs auf den Bereich der Abdeckung gestrahlte Licht eine solche Lichtlenkung erfährt, dass die Abdeckung zumindest einen Teil des auf den Bereich innerhalb des Winkelbereichs gestrahlten Lichts mit einem Winkel, der größer als der obere Grenzwinkel ist, relativ zur Vertikalebene in die Umgebung der Wandleuchte abstrahlt. In einer Ausführungsform weist die Wandleuchte eine weitere Lichtquellenanordnung mit weiteren Lichtquellen auf, denen jeweils ein weiteres Optikelement zugeordnet ist, das zwischen der jeweiligen weiteren Lichtquelle und einer weiteren Abdeckung, die eine weitere Lichtabgabeöffnung verschließt, die an einer der Lichtabgabeseite vertikal abgewandten weiteren Lichtabgabeseite vorgesehen ist, angeordnet ist. Beispielsweise kann die Lichtabgabeöffnung an der Unterseite und die weitere Lichtabgabeöffnung an der Oberseite vorgesehen sein und somit die Lichtabgabeseite an der Oberseite und die weitere Lichtabgabeseite an der Unterseite vorgesehen sein, alternativ kann die Lichtabgabeöffnung an der Oberseite und die weitere Lichtabgabeöffnung an der Unterseite vorgesehen sein. Die weitere Lichtquellenanordnung ist zum Strahlen des von den weiteren Lichtquellen emittierten Lichts auf die weitere Abdeckung ausgebildet, und die weitere Abdeckung ist zum Abstrahlen des von der weiteren Lichtquellenanordnung auf sie gestrahlten und durch sie hindurch propagierten Lichts in die Umgebung der Wandleuchte ausgebildet, wobei besonders bevorzugt die weitere Lichtquellenanordnung auf einer zur Vertikalebene verkippten Montagefläche angeordnet ist, wobei besonders bevorzugt die Montagefläche mit einem Winkel von kleiner 90° zur Vertikalebene ausgerichtet ist, insbesondere mit einem Winkel zwischen 30° und 80°, insbesondere mit einem Winkel zwischen 40° und 70° zur Vertikalebene ausgerichtet ist.

Die Erfindung bringt den besonderen Vorteil mit sich, dass die Wandleuchte zwar weiterhin, wie im Stand der Technik üblich, eine wesentliche Beleuchtungsaufgabe durch Abstrahlen von einem wesentlichen Anteil von Licht erfüllen kann, das eine erhebliche Komponente in Vertikalrichtung aufweist, wobei jedoch gleichzeitig durch eine besonders einfache, kostengünstig erreichbare und gezielt einstellbare Maßnahme eine seitliche Aufhellung erreicht werden kann. Bei einer Ausführungsform, bei der zunächst von der Lichtquellenanordnung Licht in dem genannten Winkelbereich auf dem Bereich der Abdeckung abgestrahlt wird und anschließend dieses auf die Abdeckung abgestrahlte Licht eine weitere Ablenkung erfährt, ist durch das Zusammenwirken der bereits asymmetrisch abstrahlenden Lichtquellenanordnung und der nachgeschalteten, lichtlenkenden Abdeckung eine abgestufte Realisierung einer asymmetrischen Abstrahlcharakteristik der Wandleuchte gewährleistet. Der Erfindung liegt die Erkenntnis zugrunde, dass hierdurch die in der Lichtquellenanordnung eingesetzten Optikelemente einfach ausgestaltet sein können und durch die Abdeckung eine gezielte Lenkung von zumindest einem Teil, insbesondere max. 20 %, insbesondere mehr als 2 %, des von der Lichtquellenanordnung emittierten Lichts erreicht werden kann. Dabei kann zur kostengünstigen Realisierung einer Wandleuchte besonders vorteilhaft beitragen, dass für unterschiedliche Beleuchtungsaufgaben bei einer Wandleuchte stets Optikelemente verwendet werden können, die zum Abstrahlen von Licht in dem genannten Winkelbereich ausgebildet sind, beispielsweise dieselben Optikelemente verwendet werden können, wohingegen durch die Abdeckung eine Feinjustierung der Abstrahlcharakteristik der Wandleuchte erreichbar ist. Bei einer Ausführungsform, bei der die erläuterte weitere Lichtquellenanordnung und weitere Lichtabgabeöffnung vorgesehen sind, kann durch die weitere Lichtquellenanordnung eine gezielte seitliche Aufhellung mit einfachen und kostengünstig realisierbaren Mitteln erreichbar sein. Dabei hat sich insbesondere als besonders vorteilhaft herausgestellt, das Vorsehen einer Lichtquellenanordnung bereitzustellen, die das von ihr emittierte Licht wie erläutert zum zumindest überwiegenden Anteil innerhalb des erläuterten Winkelbereichs auf zumindest einen Bereich der Abdeckung, insbesondere auf die Abdeckung insgesamt, abstrahlt, wobei diese Lichtquellenanordnung zum Abstrahlen nach unten ausgebildet ist und somit die Lichtabgabeöffnung an einer Unterseite der Wandleuchte vorgesehen ist, wohingegen die weitere Lichtquellenanordnung zum Abstrahlen nach oben ausgebildet ist und die Montagefläche, auf der die Lichtquellenanordnung angeordnet ist, zur Vertikalebene verkippt ist. Durch diese Maßnahme kann eine aufhellende Indirektbeleuchtung durch Bestrahlen einer Wand auf besonders einfache Weise ermöglicht sein.

In einer Ausführungsform ist die Lichtlenkungskontur nur innerhalb eines horizontalen Abschnitts der Abdeckung vorgesehen, der sich über weniger als 50 %, insbesondere weniger als 30 %, insbesondere weniger als 20 % der gesamten horizontalen Erstreckung der Abdeckung erstreckt. In einer Ausführungsform erstrecken sich der genannte Bereich der Abdeckung und die Lichtlenkungskontur ausschließlich innerhalb eines selben horizontalen Abschnitts der Abdeckung, der sich insbesondere über weniger als 50 %, insbesondere weniger als 30 %, insbesondere weniger als 20 % der gesamten horizontalen Erstreckung der Abdeckung erstreckt. In einer Ausführungsform bildet der horizontale Abschnitt ein entlang einer Querrichtung, die senkrecht auf Vertikalrichtung und Längsrichtung steht, von der Montageseite weg weisendes Ende der Abdeckung und erstreckt sich ausgehend von diesem Ende entlang der Querrichtung zur Montageseite hin. Indem die Lichtlenkungskontur bzw. der genannte Bereich der Abdeckung nur innerhalb eines beschränkten horizontalen Abschnitts der Abdeckung vorgesehen ist, kann die Abdeckung gezielt so ausgebildet sein, dass sie nur einen geringen Anteil des von der Lichtquellenanordnung auf die Abdeckung gestrahlten Lichts so ablenkt, dass das Licht mit einem Winkel bzw. Abstrahlwinkel abgestrahlt wird, der größer als der genannte obere Grenzwinkel ist. Allgemein bevorzugt ist die Abdeckung so ausgebildet und relativ zur Lichtquellenanordnung angeordnet, dass mindestens 3 %, insbesondere mindestens 5 %, insbesondere mindestens 10 % und bevorzugt weniger als 30 %, insbesondere weniger als 20 %, insbesondere weniger als 15 % des von den Lichtquellen in dem Winkelbereich auf die Abdeckung gestrahlten Lichts durch die Lichtlenkungskontur eine Lichtlenkung erfährt. Bevorzugt ist der horizontale Abschnitt, innerhalb dessen sich die Lichtlenkungskontur ausschließlich erstreckt, nur mit einer entsprechend relativ kleinen horizontalen Erstreckung im Vergleich zur gesamten horizontalen Erstreckung der Abdeckung ausgebildet. In einer Ausführungsform ist die Abdeckung dergestalt ausgebildet und relativ zur Lichtquellenanordnung angeordnet, dass mindestens 3 %, insbesondere mindestens 5 %, insbesondere mindestens 10 % und bevorzugt weniger als 30 %, insbesondere weniger als 20 %, insbesondere weniger als 15 % des gesamten, von den Lichtquellen auf die Abdeckung gestrahlten Lichts durch die Lichtlenkungskontur eine Lichtlenkung erfährt. Bevorzugt kann der Anteil mindestens 3 % und weniger als 30 %, insbesondere mindestens 5 % und weniger als 20 %, insbesondere mindestens 5 % und weniger als 15 % betragen, wobei dies für die erläuterten prozentualen Bereichsangaben jeweils gelten kann. In einer Ausführungsform erstreckt sich die Lichtlenkungskontur ausschließlich innerhalb des genannten horizontalen Abschnitts der Abdeckung, wobei der horizontale Abschnitt zumindest ein Längsende der Abdeckung ausbildet. Bevorzugt bildet entsprechend auch der von der Lichtquellenanordnung bestrahlte Bereich ein Längsende der Abdeckung aus. In einer Ausführungsform ist die Lichtlenkungskontur über den gesamten genannten horizontalen Abschnitt der Abdeckung hinweg vorgesehen, in einer anderen Ausführungsform nur innerhalb eines Teils des horizontalen Abschnitts, insbesondere über mindestens 50 %, insbesondere mindestens 70 % des horizontalen Abschnitts der Abdeckung. In einer Ausführungsform ist der genannte Bereich über seine gesamte horizontale Erstreckung hinweg von der Lichtquellenanordnung im Betriebszustand der Wandleuchte bestrahlt, in einer anderen Ausführungsform zu zumindest 50 %, insbesondere mindestens 70 %, insbesondere mindestens 90 % seiner horizontalen Erstreckung. In einer Ausführungsform erstreckt sich der horizontale Abschnitt über weniger als 50 %, insbesondere weniger als 30 %, insbesondere weniger als 20 % einer zur Montageseite gewandten Seite der Abdeckung. Besonders bevorzugt ist der horizontale Abschnitt und somit die Lichtlenkungskontur von der zur Montageseite gewandten Seite der Abdeckung in Querrichtung beabstandet. Indem die Lichtlenkungskontur innerhalb eines horizontalen Abschnitts der Abdeckung vorgesehen ist, der ein entlang der Querrichtung von der Montageseite weg weisendes Ende der Abdeckung bildet, kann die Lichtlenkungskontur in einem an einer Wand montierten Betriebszustand der Wandleuchte gerade an der Seite der Wandleuchte eine Aufhellung erzeugen, die von der Wand abgewandt ist. Bevorzugt erstreckt sich die Lichtlenkungskontur bis zum genannten entlang der Querrichtung von der Montageseite weg weisenden Ende der Abdeckung. Entsprechend kann die Lichtlenkungskontur bei einer Erstreckung des horizontalen Abschnitts bis zu zumindest einem Längsende der Abdeckung, insbesondere zu beiden Längsenden der Abdeckung, eine besonders vorteilhafte seitliche Aufhellung an Vorder- und Rückseite, d. h. an den beiden mit Bezug auf die Längsrichtung voneinander abgewandten Längsenden der Wandleuchte, ermöglichen. Auch hierbei ist besonders vorteilhaft, wenn die Lichtlenkungskontur sich bis zum jeweiligen Längsende der Abdeckung erstreckt.

In einer Ausführungsform ist die Lichtquellenanordnung als inhärent asymmetrische Lichtquellenanordnung ausgebildet, deren zumindest eines Optikelement zum asymmetrischen Lenken des von der ihm zugeordneten Lichtquelle emittierten Lichts ausgebildet ist. Die Lichtverteilungskurve (für den Fachmann auch als LVK bekannt), mit der die Lichtquellenanordnung Licht abstrahlt und somit auch auf die Abdeckung strahlt, ist somit eine asymmetrische Lichtverteilung. Üblicherweise weist eine jede Lichtquelle eine Hauptabstrahlrichtung auf. Allgemein bevorzugt werden als Lichtquellen LEDs verwendet. Allgemein ist üblicherweise vorgesehen, dass die Lichtquellen eine symmetrische

Abstrahlcharakteristik um ihre Hauptabstrahlrichtung aufweisen und somit eine Lichtabstrahlung mit symmetrischer Lichtverteilungskurve gewährleisten. Bei der beschriebenen bevorzugten Ausführungsform ist das der jeweiligen Lichtquelle zugeordnete Optikelement dazu ausgebildet, das von der Lichtquelle ausgesendete Licht asymmetrisch zu verteilen und somit die von der Lichtquelle bereitgestellte Lichtverteilungskurve zu beeinflussen bzw. zu verändern. Indem die Lichtquellenanordnung als inhärent asymmetrische Lichtquellenanordnung ausgebildet ist, kann sie auch dann eine wie erläuterte asymmetrische Abstrahlcharakteristik aufweisen, wenn sie auf einer senkrecht zur Vertikalrichtung verlaufenden und somit horizontalen Montagefläche angeordnet ist.

In einer Ausführungsform ist die weitere Lichtquellenanordnung als inhärent symmetrische Lichtquellenanordnung ausgebildet, deren zumindest eines weiteres Optikelement zum symmetrischen Lenken des von der ihm zugeordneten Lichtquelle emittierten Lichts ausgebildet ist. Die weitere Lichtquellenanordnung kann somit besonders vorteilhaft so ausgebildet sein, dass sie Licht mit einer symmetrischen Lichtverteilungskurve abstrahlt. Hierdurch kann gezielt ein symmetrischer Beleuchtungseffekt bereitgestellt werden. Dabei kann jedoch die weitere Lichtquellenanordnung auf einer mit einem Winkel von kleiner 90° zur Vertikalebene ausgerichteten Montagefläche, und somit schräg zur Vertikalrichtung und schräg zur Horizontalrichtung, angeordnet werden, wodurch die Lichtquellenanordnung aufgrund ihrer Positionierung auf der schrägen Montagefläche die weitere Abdeckung der Wandleuchte mit Bezug auf die Vertikalebene asymmetrisch bestrahlt. In einer Ausführungsform weisen das zumindest eine Optikelement und das zumindest eine weitere Optikelement jeweils eine Lichteintrittsfläche und eine Lichtaustrittsfläche auf, wobei sie dergestalt zu der ihnen jeweils zugeordneten Lichtquelle angeordnet sind, dass von dieser emitiertes Licht durch die Lichteintrittsfläche in das jeweilige Optikelement eintritt und in diesem propagiert und aus der Lichtaustrittsfläche von dem Optikelement austritt. Bevorzugt weist das zumindest eine weitere Optikelement eine Totalreflexionsfläche auf, an der zumindest ein Teil, insbesondere ein überwiegender Teil, des in ihm propagierenden Lichts totalreflektiert wird, bevor es zu seiner Lichtaustrittsfläche gelangt. Bevorzugt weist das zumindest eine Optikelement eine Totalreflexionsfläche auf, an der zumindest ein Teil des in ihm propagierenden Lichts totalreflektiert wird, bevor es zu seiner Lichtaustrittsfläche gelangt. Bevorzugt wird bei dem weiteren Optikelement ein größerer Teil des in ihm propagierenden Lichts totalreflektiert, bevor es zur Lichtaustrittsfläche gelangt, als bei dem Optikelement und/oder erstreckt sich die Totalreflexionsfläche des weiteren Optikelements über einen größeren Winkel um eine Hauptabstrahlrichtung der zugeordneten Lichtquelle als die Totalreflexionsfläche des Optikelements. Durch das Vorsehen von einer Totalreflexionsfläche bei einem Optikelement kann, für einen Fachmann allgemein bekannt, eine besonders gezielte Lichtlenkung durch das Optikelement gewährleistet sein. Indem das weitere Optikelement im Vergleich zum Optikelement so ausgebildet ist, dass in ihm ein größerer Anteil des von der ihm zugeordneten Lichtquelle totalreflektiert wird, kann das weitere Optikelement gezielt mit seinen Lichtlenkungseigenschaften an für die weitere Lichtquellenanordnung gewünschte Lichtverteilungseigenschaften angepasst sein. Indem die Totalreflexionsfläche des weiteren Optikelements sich über einen größeren Winkel um eine Hauptabstrahlrichtung der zugeordneten Lichtquelle erstreckt als die Totalreflexionsfläche des Optikelements, kann das Optikelement im Vergleich zum weiteren Optikelement mit einer stärker asymmetrischen Lichtlenkungseigenschaft ausgebildet sein. Der Erfindung liegt die besondere Erkenntnis zugrunde, dass es besonders vorteilhaft ist, an zwei vertikal gegenüberliegenden Lichtabgabeseiten Lichtquellenanordnungen mit wie erläutert jeweils unterschiedlich ausgestalteten Optikelementen vorzusehen, da hierdurch gezielt vorteilhafte Abstrahlcharakteristiken der Wandleuchte an Ober- und Unterseite realisiert werden können. Bei der Erläuterung der Optikelemente bzw. ihrer totalreflektierenden Eigenschaften bzw. ihrer Totalreflexionsflächen unter Bezugnahme auf die ihnen jeweils zugeordnete Lichtquelle werden die beschriebenen Eigenschaften der Optikelemente, die diese in der Wandleuchte mit Bezug auf die ihnen jeweils zugeordnete Lichtquelle aufweisen, miteinander verglichen.

In einer Ausführungsform ist die Lichtlenkungskontur zumindest teilweise durch eine Dickenvariation einer vertikalen Dicke der Abdeckung ausgebildet, wobei insbesondere die Dickenvariation innerhalb des von der Lichtquellenanordnung bestrahlten Bereichs liegt. Die vertikale Dicke der Abdeckung entspricht der Erstreckungslänge der Abdeckung entlang der Vertikalrichtung an ihrem jeweiligen horizontalen Erstreckungspunkt. Durch die Dickenvariation der Abdeckung kann auf eine besonders einfache Weise die erläuterte Lichtlenkungseigenschaft bereitgestellt sein. Bevorzugt ist die Abdeckung innerhalb des Bereichs, in dem sie die Dickenvariation aufweist, an ihrer Außenseite glatt ausgebildet, wodurch eine Ablagerung von Schmutz besonders effektiv verhindert sein kann. Besonders bevorzugt ist die Dickenvariation zumindest teilweise durch eine Stufe ausgebildet. Bevorzugt ist die Stufe an einer zum Innenraum des Gehäuses bzw. zum Innenraum des Leuchtenteils bzw. zum Leuchtenteil hingewandten Seite der Abdeckung vorgesehen.

In einer Ausführungsform weist die Abdeckung an ihrer von der Montageseite in Querrichtung weg weisenden Außenseite über einen Vertikalabschnitt hinweg einen entlang der Vertikalrichtung nach unten zur Montageseite hin gerichteten Verlauf auf, der die Lichtlenkungskontur zumindest teilweise ausbildet. Bevorzugt ist der entlang der Vertikalrichtung nach unten zur Montageseite hin gerichtete Verlauf ein abgerundeter Verlauf. Der Vertikalabschnitt bezeichnet einen bestimmten Abschnitt entlang der Vertikalrichtung. Indem die Außenseite der Abdeckung entlang ihres Verlaufs nach unten zur Montageseite hin gerichtet ist, weist die Außenseite innerhalb des Vertikalabschnitts eine horizontale Richtungskomponente und eine vertikale Richtungskomponente auf, wobei durch den zur Montageseite hin gerichteten Verlauf der Außenseite sich die Außenseite mit zunehmendem Verlauf nach unten innerhalb des Vertikalabschnitts der Montageseite entlang der Querrichtung annähert. Der Erfindung liegt die besondere Erkenntnis zugrunde, dass durch diesen Verlauf eine besonders vorteilhafte Ablenkung des von der Abdeckung in die Umgebung abgestrahlten Lichts von der Vertikalebene weg, **d. h.** unter Vergrößerung des Winkels zur Vertikalebene, durch Brechung erfolgen kann. Besonders bevorzugt weist die Abdeckung eine der Außenseite gegenüberliegende Innenseite auf, die innerhalb des Vertikalabschnitts entlang der Außenseite verläuft, wobei die Innenseite der Abdeckung über den gesamten Vertikalabschnitt hinweg einen solchen Verlauf entlang der Vertikalrichtung nach unten aufweist, der weniger zur Montageseite hin gerichtet ist als der Verlauf der Außenseite und somit sich über den Vertikalabschnitt hinweg der Montageseite weniger annähert als die Außenseite. Somit weist die Abdeckung eine Wandstärke zwischen Innenseite und Außenseite auf, die sich innerhalb des Vertikalabschnitts verändert. Durch die erläuterte Veränderung der Wandstärke bzw. durch die erläuterten unterschiedlichen Verläufe entlang der Vertikalrichtung von oben nach unten innerhalb des Vertikalabschnitts von Innenseite und Außenseite kann durch Brechung des Lichts an der Innenseite der Abdeckung einerseits und durch Brechung des Lichts an der Außenseite der Abdeckung andererseits eine besonders vorteilhafte Lichtlenkung des auf den Bereich gestrahlten Lichts erfolgen, wobei hierdurch besonders vorteilhaft das Licht in einem größeren Winkel zur Vertikalebene abgelenkt werden kann. Bevorzugt weist die Außenseite innerhalb des Vertikalabschnitts einen abgerundeten Verlauf auf, wohingegen die Innenseite einen weniger abgerundeten oder geraden Verlauf innerhalb des Vertikalabschnitts aufweist.

In einer Ausführungsform ist die Abdeckung wannenartig ausgebildet und weist einen Wannenboden sowie eine seitlich am Wannenboden angeordnete, insbesondere eine den Wannenboden umlaufende, insbesondere geschlossen umlaufende, Seitenwand auf. Bevorzugt ist die Lichtlenkungskontur zumindest teilweise, insbesondere zumindest überwiegend, durch die Seitenwand ausgebildet. Besonders bevorzugt ist die Lichtlenkungskontur zumindest teilweise durch eine von der Seitenwand ausgebildete Stufe ausgebildet. Besonders bevorzugt ist die Lichtlenkungskontur vollständig von der Seitenwand ausgebildet. In einer Ausführungsform bildet die Seitenwand unter zumindest teilweiser Ausbildung der Lichtlenkungskontur mit ihrer Außenseite ein Ende der Abdeckung und weist über einen Abschnitt ihres horizontalen Verlaufs an dem Wannenboden hinweg innerhalb eines vertikalen Abschnitts einen entlang der Vertikalrichtung nach unten zum gegenüberliegenden Ende hin gerichteten Verlauf auf. Entlang ihres horizontalen Verlaufs an dem Wannenboden bildet die Außenseite der Abdeckung somit innerhalb des vertikalen Abschnitts stets ein Ende der Abdeckung in einer bestimmten horizontalen Richtung, wobei sich diese Richtung im Zuge des Verlaufs an dem bzw. um den Wannenboden verändern kann. Beispielsweise kann die Richtung bei einer in ihrem horizontalen Querschnitt rechtwinklig ausgebildeten Abdeckung entlang einer jeden geraden Seite der Rechteckform ihres Querschnitts gleich sein und sich lediglich beim Übergang von einer Seite des Rechtecks zur benachbarten ändern, wohingegen bei einer Ausgestaltung der Abdeckung mit rundem Querschnitt sich die Richtung über den Verlauf der Abdeckung an dem Wannenboden, insbesondere den Umlauf der Abdeckung um den Wannenboden hinweg kontinuierlich ändert. Die Seitenwand weist eine Seitenwanddicke auf, die sich innerhalb des vertikalen Abschnitts entlang des Verlaufs der Seitenwand von oben nach unten verjüngt. Die Seitenwanddicke entspricht bevorzugt der Erstreckungslänge der Abdeckung in der Richtung, in der die Seitenwand an der jeweiligen Stelle ihres horizontalen Verlaufs an dem bzw. um den Wannenboden ein Ende der Abdeckung ausbildet. Bevorzugt weist die Abdeckung eine Innenseite und eine Außenseite auf, wobei sie sich zwischen Innenseite und Außenseite mit ihrer Seitenwanddicke erstreckt. Indem sich die Seitenwand der Abdeckung innerhalb des vertikalen Abschnitts im Verlauf der Seitenwand von oben nach unten verjüngt, können die Verläufe von Außenseite und Innenseite unter Ausbildung der Verjüngung gezielt so ausgebildet sein, dass auf die Abdeckung auftreffendes Licht durch Brechung an der Innenseite beim Eintritt in die Abdeckung und durch Brechung an der Außenseite beim Austritt aus der Abdeckung gezielt unter Vergrößerung des Winkels zur Vertikalebene gelenkt werden kann. Bevorzugt ist das an der Außenseite der Seitenwand innerhalb des vertikalen Abschnitts ausgebildete Ende der Abdeckung ein von der Montageseite weg weisendes Querende, besonders bevorzugt darüber hinaus zumindest ein Längsende, insbesondere beide Längsenden, d. h. mit Bezug auf die Längsrichtung ein vorderes und hinteres Ende der Abdeckung. Dabei kann die Abdeckung innerhalb eines ersten Bereichs ihres Verlaufs an dem bzw. um den Wannenboden das Querende ausbilden, innerhalb eines zweiten Bereichs des Verlaufs ein erstes Längsende und/oder innerhalb eines dritten Bereichs des Verlaufs ein zweites Längsende. Bevorzugt umfasst der Abschnitt des horizontalen Verlaufs der Abdeckung, in dem sie wie erläutert mit ihrer Außenseite ein Ende der Abdeckung bildet und wie erläutert verläuft, mindestens die gesamte Verlaufslänge der Seitenwand an der von der Montageseite abgewandten Seite des Wannenbodens. Hierdurch kann eine im an der Wand montierten Betriebszustand der Wandleuchte vorteilhafte seitliche Aufhellung von der Wand weg gewährleistet sein. In einer Ausführungsform umfasst der Abschnitt des horizontalen Verlaufs darüber hinaus mindestens 10 %, insbesondere mindestens 20 %, insbesondere mindestens 30 %, insbesondere mindestens 50 % der Verlaufslänge der Seitenwand, die die Seitenwand von der von der Montageseite abgewandten Seite des Wannenbodens entlang der Querrichtung zu Montageseite hin aufweist. Hierdurch kann eine vorteilhafte Aufhellung an zumindest einem der Längsenden der Abdeckung gewährleistet sein. Die genannte Verlaufslänge der Seitenwand, die sie ausgehend von der von der Montageseite abgewandten Seite des Wannenbodens entlang der Querrichtung zur Montageseite hin aufweist, bezeichnet dabei die Verlaufslänge, die sie in Summe an den beiden Längsenden aufweist.

In einer Ausführungsform weist die Abdeckung einen Abdeckungskörper auf, der den von den Lichtquellen bestrahlten Bereich der Abdeckung ausbildet. Der Abdeckungskörper bildet innerhalb eines Körperabschnitts, den das auf den Bereich gestrahlte Licht in dem Betriebszustand der Wandleuchte zum Erreichen der Außenseite propagiert, einen sich mit einer Quererstreckung erstreckenden Freiraum aus, den zumindest ein Teil des von den Lichtquellen auf den Bereich abgestrahlten Lichts hindurchtritt, bevor es von der Abdeckung in die Umgebung der Wandleuchte abgestrahlt wird. Indem der Abdeckungskörper der Abdeckung einen solchen Körperabschnitt aufweist, der einen solchen Freiraum ausbildet, kann aufgrund des Übergangs zwischen dem Körperabschnitt und dem Freiraum und der dabei erfolgenden Brechung des propagierenden Lichts eine besonders gezielte Lichtlenkung erfolgen. In einer Ausführungsform ist der Freiraum mit Luft gefüllt. In einer Ausführungsform ist der Abdeckungskörper und somit auch der Körperabschnitt aus einem ersten Material hergestellt, wobei der Freiraum zumindest teilweise, insbesondere vollständig, durch einen Lichtlenkkörper gefüllt ist, der aus einem von dem ersten Material unterschiedlichen zweiten Material hergestellt ist. In einer Ausführungsform ist der Freiraum durch eine konturierte Begrenzungswand begrenzt. Durch das zumindest teilweise Füllen des Freiraums und/oder durch das Vorsehen einer konturierten Begrenzungswand, die den Freiraum begrenzt und somit das Volumen des Freiraums definiert, kann eine gezielte weitere Beeinflussung des Lichts ermöglicht sein. In einer Ausführungsform ist der Lichtlenkkörper zumindest teilweise durch eine Dichtung ausgebildet, die zur Abdichtung zwischen dem Leuchtenteil und der Abdeckung angeordnet ist. Bevorzugt ist die Dichtung aus einem Kunststoff hergestellt. Allgemein bevorzugt ist die Abdeckung aus Glas oder einem Kunststoff hergestellt. Durch die Ausgestaltung einer Dichtung als Lichtlenkkörper kann die Herstellung der Wandleuchte besonders einfach und kostengünstig erfolgen. In einer Ausführungsform ist der Freiraum durch eine zur Oberseite der Abdeckung hin offene Nut ausgebildet. Einer Ausführungsform ist im Betriebszustand der Wandeuchte die Nut zumindest teilweise gefüllt, beispielsweise durch eine Dichtung und/oder durch eine den Leuchtenteil mit der Abdeckung verbindende Verbindungsmasse, beispielsweise gehärtete Klebmasse.

In einer Ausführungsform weist die Wandleuchte eine Einstelleinrichtung auf, durch die eine Position der Lichtquellenanordnung und/oder eine Position der weiteren Lichtquellenanordnung veränderbar ist, während die Lichtquellenanordnung bzw. weitere Lichtquellenanordnung unverändert in einem Innenraum des Gehäuses, insbesondere des Leuchtenteils, angeordnet und relativ zu diesem fixiert bleibt. Bei dem Vorsehen mehrerer Lichtquellen kann dies für mehrere Lichtquellen zutreffen. Indem die Lichtquelle dank der Einstelleinrichtung in ihrer Position veränderbar ist, während sie unverändert im Innenraum des Leuchtmittels verbleibt und an diesem verliersicher fixiert bleibt, kann eine Veränderung der Abstrahlcharakteristik der Wandleuchte fein nachjustiert werden. In einer Ausführungsform ist durch die Einstelleinrichtung die Position der Lichtquelle relativ zu dem ihr zugeordneten Optikelement veränderbar. In einer Ausführungsform ist durch die Einstelleinrichtung die Position der Lichtquelle zusammen mit einem ihr zugeordneten Optikelement veränderbar. Allgemein bevorzugt ist durch eine durch die Einstelleinrichtung erzeugte Positionsveränderung der Lichtquelle ein Lichtabstrahlwinkel veränderbar, über den hinweg die Wandleuchte sämtliches solches Licht abstrahlt, das von der Lichtquelle stammt. Beispielsweise kann eine solche Positionsveränderung durch die Einstelleinrichtung erzeugbar sein, dass der Lichtabstrahlwinkel, der ein definierter Raumwinkel ist, horizontal verschoben wird oder zur Vertikalachse verkippt wird, insbesondere um mindestens 5 cm horizontal verschoben wird und/oder um mindestens 1°, insbesondere mindestens 2°, insbesondere mindestens 3° zur Vertikalachse verkippbar ist. Der Lichtabstrahlwinkel ist dabei definiert als räumliche Lichtverteilung und somit als dreidimensionale Form, die von der Wandleuchte aufgrund des von der Lichtquelle erzeugten Lichts in Form von Lichtstrahlen abgestrahlt wird. Durch die Positionsveränderung kann die Lage der Form im Raum wie erläutert veränderbar sein. Besonders bevorzugt ist die Einstelleinrichtung in dem Betriebszustand der Wandleuchte von außen zugänglich. Hierdurch kann besonders vorteilhaft auch nach erfolgter Montage einer Wandleuchte, d. h. im montierten Zustand des Gehäuses, eine Feinjustierung des Lichtabstrahlwinkels erfolgen, über den hinweg die Wandleuchte aufgrund des von der Lichtquelle erzeugten Lichts Licht abstrahlt. Allgemein sei darauf hingewiesen, dass die Lichtquelle beispielsweise eine einzelne LED oder eine LED-Anordnung sein kann.

In einer Ausführungsform weist die Wandleuchte eine Blende auf, die der Abdeckung zugeordnet ist, und/oder weist die Wandleuchte eine weitere Blende auf, die der weiteren Abdeckung zugeordnet ist. Die Blende und/oder weitere Blende kann als Reflektorblende ausgebildet sein. In einer Ausführungsform weist die Wandleuchte eine Abdeckung und eine weitere Abdeckung auf, wobei beiden jeweils eine Blende zugeordnet ist, d. h. der Abdeckung eine Blende und der weiteren Abdeckung eine weitere Blende. In einer Ausführungsform ist lediglich der weiteren Abdeckung eine Blende zugeordnet. Der Begriff "weitere" Blende wird lediglich zur begrifflichen Zuordnung zu "weiteren" Abdeckung verwendet. Die Ausführungen zu Blende und Abdeckung sind entsprechend auf weitere Abdeckung und weitere Blende anwendbar. Die Blende bedeckt einen horizontalen Abschnitt der Abdeckung bzw. weiteren Abdeckung und weist eine Öffnung auf, die fluchtend zu der Lichtquellenanordnung bzw. weiteren Lichtquellenanordnung angeordnet ist. Die Blende kann somit beispielsweise bei dem Vorsehen einer lichtdurchlässigen Abdeckung verdeckt zu haltende, im Innenraum des Gehäuses bzw. Leuchtenteil angeordnete Elemente verdecken, wohingegen die Lichtquellenanordnung bzw. weitere Lichtquellenanordnung durch die Öffnung Licht auf die Abdeckung bzw. weitere Abdeckung abstrahlen kann. Durch die Ausbildung als Reflektorblende kann eine besonders hohe Abstrahleffizienz gewährleistet sein.

In einer Ausführungsform weisen sowohl der Leuchtenteil als auch der Montageteil jeweils einen Haltebereich auf, wobei der Leuchtenteil mit seinem Haltebereich an den zu ihm korrespondierenden Haltebereich des Montageteils lösbar befestigbar ist. Aufgrund der lösbaren Befestigbarkeit kann eine Wartung des Gehäuses beziehungsweise einer das Gehäuse umfassenden Wandleuchte besonders vorteilhaft ermöglicht sein. Dabei kann der Montageteil aufgrund der vorgesehenen Lösbarkeit unverändert an einem Bauelement, wie beispielsweise einer Wand, montiert bleiben, während der Leuchtenteil aufgrund der Lösbarkeit zu Wartungszwecken von dem Montageteil demontiert werden kann.

In einer Ausführungsform weist der Haltebereich des Leuchtenteils einen ersten Gelenkabschnitt und einen ersten Fixierabschnitt auf und der Haltebereich des Montageteils weist einen zweiten Gelenkabschnitt und einen zweiten Fixierabschnitt auf. Der erste Gelenkabschnitt und der erste Fixierabschnitt sind somit von dem Leuchtenteil umfasst, der zweite Gelenkabschnitt und der zweite Fixierabschnitt sind von dem Montageteil umfasst. Der erste und der zweite Gelenkabschnitt sind zur Montage des Leuchtenteils an dem Montageteil unter Realisierung eines Montagezustands des Gehäuses lösbar in Eingriff bringbar unter Ausbildung einer Gelenkverbindung zwischen Montageteil und Leuchtenteil. Der Montagezustand, wie im Übrigen auch der Betriebszustand, bezeichnet eine definierte Anordnung sämtlicher Komponenten des Gehäuses zueinander. Die Anordnung der Komponenten in dem Montagezustand unterscheidet sich von der Anordnung der Komponenten im Betriebszustand. Im Montagezustand ist durch den Eingriff zwischen erstem und zweitem Gelenkabschnitt die genannte Gelenkverbindung ausgebildet. Ausgehend von dem Montagezustand ist der Betriebszustand realisierbar, wobei ausgehend von dem Montagezustand ein Verschwenken des Leuchtenteils relativ zum Montageteil um eine durch die Gelenksverbindung definierte Gelenkachse zu erfolgen hat. Die Gelenkverbindung weist somit die genannte Gelenkachse auf, indem sie die Verschwenkbarkeit von Montageteil und Leuchtenteil zueinander zur Realisierung des Betriebszustands ausgehend von dem Montagezustand festlegt. Im Montagezustand haben Leuchtenteil und Montageteil eine definierte Winkellage zueinander, bezogen auf eine Rotation um die Gelenkachse, inne. Ausgehend von dem Montagezustand sind Leuchtenteil und Montageteil zueinander um die Gelenkachse verschwenkbar, bis sie eine bestimmte Winkellage, bezogen auf eine Rotation um die Gelenkachse, innehaben, die sich von der Ausgangswinkellage unterscheidet. Der erste und der zweite Fixierabschnitt sind in der bestimmten Winkellage von Leuchtenteil und Montageteil zueinander lösbar in Eingriff bringbar unter Fixierung der bestimmten Winkellage unter Realisierung des Betriebszustands des Gehäuses. In dem Betriebszustand des Gehäuses haben somit in der beschriebenen vorteilhaften Ausführungsform Leuchtenteil und Montageteil die bestimmte Winkellage zueinander inne und sind erster und zweiter Fixierabschnitt lösbar in Eingriff gebracht. Die Erfinder haben erkannt, dass durch das Vorsehen der erläuterten Gelenkabschnitt und Fixierabschnitte eine besonders einfache und robuste Fixierbarkeit des Leuchtenteils am Montageteil gewährleistet sein kann und darüber hinaus dank der Lösbarkeit des Eingriffs zwischen erstem und zweitem Fixierabschnitt eine einfache Demontage des Leuchtenteils von dem Montageteil ausgehend von dem Betriebszustand ermöglicht ist. Eine solche Demontage kann beispielsweise dadurch erfolgen, dass ausgehend von dem Betriebszustand zunächst der Eingriff zwischen erstem und zweitem Fixierabschnitt gelöst wird und anschließend Leuchtenteil und Montageteil um die Gelenkachse bis zum Erreichen des Montagezustands verschwenkt werden, wonach anschließend unter Lösung des Eingriffs zwischen erstem und zweitem Gelenkabschnitt der Leuchtenteil von dem Montageteil demontierbar und somit von diesem entfernbar ist.

In einer Ausführungsform bildet einer der Fixierabschnitt eine Rasteinrichtung aus und der andere der Fixierabschnitte eine Rastvorrichtung aus. Beispielsweise kann der von dem Leuchtenteil ausgebildete erste Federabschnitt die Rastvorrichtung und der von dem Montageteil ausgebildete zweite Federabschnitt die Rasteinrichtung ausbilden. Selbstverständlich ist dies auch umgekehrt möglich. Bevorzugt weist zumindest die Rasteinrichtung eine Feder auf. In einer Ausführungsform weisen Rasteinrichtung und Rastvorrichtung jeweils eine Feder auf. In einer Ausführungsform weist die Rasteinrichtung eine Feder auf, wohingegen die Rastvorrichtung starr ausgebildet ist. Durch das Vorsehen von Rasteinrichtung und Rastvorrichtung kann auf besonders einfache und zweckmäßige Weise ein lösbares Ineingriffbringen von erstem und zweitem Fixierabschnitt zur Fixierung der bestimmten Winkellage ermöglicht sein. In einer Ausführungsform weist eine von Rasteinrichtung und Rastvorrichtung eine Ausnehmung und die andere einen in die Ausnehmung einrastbaren Vorsprung auf. In einer Ausführungsform weist zumindest eine von Rasteinrichtung und Rastvorrichtung eine Einlaufschräge auf, die eine Abgleitfläche für die andere von Rasteinrichtung und Rastvorrichtung bei der Montage des Leuchtenteils an dem Montageteil ausbildet. In einer Ausführungsform weist zumindest einer der Gehäuseteile, d. h. zumindest einer von Leuchtenteil und Montageteil, einen Grundkörper auf. Bevorzugt ist der Grundkörper einstückig hergestellt, insbesondere aus einem Metall oder eine Metalllegierung. Bevorzugt bildet der Grundkörper mindestens 80 %, insbesondere mindestens 90 %, insbesondere mindestens 95 % der gesamten Masse des jeweiligen Gehäuseteils. Bevorzugt ist der Grundkörper mittels Druckguss hergestellt. In einer Ausführungsform ist die Rastvorrichtung von einem der Gehäuseteile umfasst, der einen solchen Grundkörper aufweist, wobei die Rastvorrichtung einstückig in dem Grundkörper integriert ausgebildet ist. Bevorzugt ist die Rastvorrichtung zumindest teilweise durch einen durch Fräsen in dem Grundkörper ausgebildeten Abschnitt ausgebildet. In einer Ausführungsform weist einer der Gehäuseteile die genannte Feder und einen wie erläuterten Grundkörper auf, wobei die Feder als von dem Grundkörper separates Bauteil ausgebildet und an diesem dergestalt fixiert ist, dass sie von einem Abschnitt des Gehäuseteils beabstandet und relativ zu diesem Abschnitt auslenkbar ist. Bevorzugt ist die Feder von der Rasteinrichtung umfasst. Bevorzugt weisen beide Gehäuseteile jeweils einen wie erläuterten Grundkörper auf, wobei einer der Gehäuseteile, insbesondere der Leuchtenteil, wie erläutert eine in dem Grundkörper einstückig integrierte Rastvorrichtung aufweist und der andere der Gehäuseteile, insbesondere der Montageteil, zusätzlich zu seinem Grundkörper die Feder der von ihm umfassten Rasteinrichtung aufweist. Durch das Vorsehen einer Feder als vor dem Grundkörper separates Bauteil kann die Feder besonders einfach und zweckmäßig ausgestaltet sein. Allgemein bevorzugt ist die Feder aus einem Blech hergestellt. Allgemein bevorzugt ist die Feder aus einem plattenartigen Blechstück hergestellt, indem beispielsweise Aussparungen, beispielsweise zum Gewährleisten von Befestigungsmöglichkeiten und/oder zum Definieren der federelastischen Eigenschaft der Feder, vorgesehen sind. Bevorzugt weist die Rastvorrichtung die erläuterte Einlaufschräge auf, wobei die Feder der Rasteinrichtung aus einem Blech, insbesondere einem plattenförmigen Blechstück, hergestellt ist. In einer Ausführungsform ist die Feder an zwei Befestigungsabschnitten, die insbesondere jeweils als ein Vorsprung ausgebildet sein können, des Gehäuseteils, dass die Feder umfasst, fixiert. Bevorzugt sind die Befestigungsabschnitte um einen Abstand voneinander beabstandet, wobei die Feder an den Befestigungsabschnitten den Abstand überbrückend fixiert ist und ausgehend von ihrer Ruhelage senkrecht zu diesem Abstand auslenkbar ist. Der Abstand ist selbstverständlich ein Abstand in einer bestimmten Richtung, wobei bevorzugt die Auslenkbarkeit senkrecht zu dieser Richtung gewährleistet ist. Bevorzugt erstreckt sich der erläuterte Abschnitt, von dem die Feder beabstandet ist, zwischen den beiden Befestigungsabschnitten, wobei der Abstand zwischen den Befestigungsabschnitten durch die Erstreckungslänge des genannten Abschnitts des Gehäuseteils zwischen den Befestigungsabschnitten festgelegt ist. Es hat sich herausgestellt, dass die Fixierung der Feder an zwei Befestigungsabschnitten besonders robust erfolgen kann und darüber hinaus hierdurch eine besonders einfache Gewährleistung der erforderlichen federelastischen Eigenschaften der Feder auch bei einer einfachen Ausgestaltung der Feder gewährleistet sein kann. Als besonders vorteilhaft hat sich herausgestellt, die Feder dergestalt an dem Grundkörper des Gehäuseteils, der die Feder umfasst, zu fixieren, dass die Feder in einer bestimmten Richtung auslenkbar ist, wobei die Feder in einer von dem Gehäuseteil, insbesondere dessen Grundkörper, ausgebildeten Linearführung entlang dieser Richtung geführt ist, sodass sie während einer Auslenkung entlang dieser Richtung durch die Linearführung geführt ist. Hierdurch kann eine besonders vorteilhafte Ausgestaltung der Feder und somit ein besonders zuverlässiges lösbares Ineingriffbringen der Fixierabschnitte gewährleistet sein.

In einer Ausführungsform weist einer der Haltebereiche eine in Betriebszustand des Gehäuses von einer Außenseite des Gehäuses aus zugängliche Öffnung auf, durch die zumindest einer der Fixierabschnitte zum Lösen der Fixierung der Winkellage zugänglich ist. Beispielsweise kann die Öffnung so ausgebildet sein, dass durch sie ein Schlitzschraubenzieher von außen durchführbar ist. Bevorzugt ist die Öffnung fluchtend zu der erläuterten Feder angeordnet, sodass durch die Öffnung von außen die Feder zugänglich ist und somit die Feder von außen durch die Öffnung hindurch betätigbar ist zum Lösen des Eingriffs zwischen erstem und zweitem Fixierabschnitt.

In einer Ausführungsform weist zumindest einer der Gelenkabschnitte zumindest einen Haken auf, wobei der andere der Gelenkabschnitte zumindest einen Haltevorsprung aufweist. Im Montagezustand hintergreift der Haken den Haltevorsprung. Durch das Vorsehen von Haken und dazu korrespondierendem Haltevorsprung kann eine Gelenkverbindungen besonders einfach realisierbar sein, die hinreichend robust ist und eine einfache Verschwenkbarbarkeit von Leuchtenteil und Montageteil zueinander ausgehend von dem Montagezustand gewährleistet. Bevorzugt weist einer von Haken und Haltevorsprung einen abgerundeten Abschnitt auf, an dem der andere von Haken und Haltevorsprung im Betriebszustand anliegt. Hierdurch kann eine einfache Ausrichtbarkeit von Leuchtenteil und Montageteil zueinander besonders vorteilhaft gewährleistet sein.

In einer Ausführungsform umschließt einer der Haltebereiche den anderen der Haltebereiche um eine horizontal verlaufende Achse umlaufend. Hierdurch kann sowohl ein Schutz des anderen Haltebereichs als auch ein optisch ansprechender Abschluss vorteilhaft gewährleistet sein. Bevorzugt weist der eine Haltebereich die erläuterte Öffnung auf, durch die zumindest einer der Fixierabschnitte zum Lösen der Fixierung der Winkellage zugänglich ist. Bevorzugt weist der Leuchtenteil den einen Haltebereich auf. Hierdurch kann zum einen der Leuchtenteil einen weit überwiegenden Anteil der Außenseite des Gehäuses ausbilden, die das Gehäuse in Betriebszustand ausbildet, wenn es an einer Wand montiert ist. Bevorzugt bildet der Montageteil in einem Zustand des Gehäuses, in dem sich das Gehäuse im Betriebszustand befindet und an einer ebenen, vertikal verlaufenden Wand montiert ist, weniger als 1 %, insbesondere weniger als 0,5 %, insbesondere keinen Abschnitt der in diesem Zustand von außen zugänglichen Außenseite des Gehäuses aus. Dabei wird selbstverständlich davon ausgegangen, dass sich die Wand in einer Vertikalrichtung und in einer horizontalen Längsrichtung erstreckt und sowohl entlang der Vertikalrichtung als auch entlang der Längsrichtung das Gehäuse im an der Wand montierten Zustand vollständig innerhalb des Erstreckungsbereichs der Wand liegt. Allgemein bevorzugt ist das Gehäuse an seiner Außenseite, die, wenn das Gehäuse an einer ebenen, vertikal verlaufenden Wand montiert ist, von außen zugänglich ist, schraubenfrei ausgebildet. Hierdurch kann eine einfache Montage und Demontage des Gehäuses an der Wand sowie ein optisch ansprechender Eindruck des Gehäuses in montierten Zustand gewährleistet sein. Der montierte Zustand stellt selbst verständlich darauf ab, dass der Montageteil an der Wand fixiert ist und dass der Leuchtenteil mittels des Montageteils an der Wand fixiert ist. Bevorzugt ist die im montierten Zustand von außen zugänglich Außenseite vollständig durch den Leuchtenteil und sämtliche, insbesondere eine, an dem Leuchtenteil befestigte Abdeckungen ausgebildet.

In einer Ausführungsform weist der Montageteil einen wannenartigen Abschnitt mit einem Wannenboden und einer den Wannenboden umlaufenden Seitenwand auf, wobei der wannenartige Abschnitts des Montageteils den Montageabschnitt der Montageseite des Gehäuses ausbildet. Bevorzugt ist der Montageabschnitt zumindest teilweise, insbesondere vollständig von der Seitenwand ausgebildet. Bevorzugt ist im Wannenboden zumindest eine Durchführungsöffnung für ein elektrisches Kabel vorgesehen. Aufgrund des Vorsehens des wannenartigen Abschnitts, der den Montageabschnitt des Gehäuses ausbildet, mit dem das Gehäuse im an der Wand montierten Zustand an der Wand anliegt, ist ein Aufnahmevolumen im an der Wand montierten Zustand gebildet, das der Aufnahme von Komponenten, beispielsweise von elektrischen Kabeln, Schraubenköpfen oder dergleichen, dienen kann. Allgemein bevorzugt ist somit ein von Wannenboden und Seitenwand definierter Aufnahmeraum zur Aufnahme eines Kabelabschnitts eines elektrischen Kabels ausgebildet. Bevorzugt erstreckt sich im an der Wand montierten Zustand das elektrische Kabel durch die Durchführungsöffnung des Wannenbodens hindurch zum Leuchtenteil hin, insbesondere in den Innenraum des Leuchtenteils hinein. Bevorzugt sind am Wannenboden und/oder an der Seitenwand Fixiernocken zur Führung des elektrischen Kabels im Aufnahmeraum vorgesehen. Die Fixiernocken können eine Fixiernockenanordnung bilden, durch die hindurch das elektrische Kabel führbar ist und die Position des elektrischen Kabels in dem Aufnahmeraum festlegen. Das Vorsehen des wannenartigen Abschnitts, insbesondere des durch ihn definierten Aufnahmeraums, kann eine Montage des Gehäuses beziehungsweise einer das Gehäuse umfassenden Wandleuchte an der Wand besonders vereinfachen.

In einer Ausführungsform weist jeder der Haltebereiche einen Anlageabschnitt auf, der sich in einer horizontal verlaufenden Längsrichtung und in Vertikalrichtung erstreckt. Im Betriebszustand des Gehäuses pressen die Haltebereiche von Montageteil und Leuchtenteil mit ihren Anlageabschnitten unmittelbar oder mittelbar, insbesondere mittelbar über eine Dichtung, gegeneinander. Hierdurch kann eine besonders zuverlässige Fixierung von Leuchtenteil und Montageteil zueinander, insbesondere eine Abdichtung von Montageteil und Leuchtmittel zueinander gewährleistet sein.

In einer Ausführungsform umschließt der Anlageabschnitt des Leuchtenteils eine Zugangsöffnung zum Innenraum des Leuchtenteils umlaufend geschlossen. Nach einer erfolgten Demontage des Leuchtenteils von dem Montageteil ausgehend von dem Betriebszustand ist somit der Innenraum des Leuchtenteils durch die Zugangsöffnung zugänglich. Dies kann für eine Wartung von in dem Innenraum des Leuchtenteils angeordneten Leuchtenkomponenten besonders vorteilhaft sein. Bevorzugt umschließt der Anlageabschnitt des Montageteils im Betriebszustand des Gehäuses ebenfalls die Zugangsöffnung umlaufend geschlossen. Hierdurch kann gewährleistet sein, dass in Betriebszustand die Zugangsöffnung zur Umgebung hin abgedichtet ist, dass jedoch im Betriebszustand durch die Zugangsöffnung Elemente vom Montageteil in den Raum des Leuchtenteils verlaufen können, beispielsweise zumindest eine elektrische Leitung.

In einer Ausführungsform ist vorgesehen, dass zum Abführen von auf einer Oberseite des Gehäuses gelangtem Wasser zumindest einer der Anlageabschnitt über wenigstens 70 % seiner Längserstreckung an seiner Oberseite schräg zur Längsrichtung und Vertikalrichtung verläuft und/oder über mindestens 70 % seiner Längserstreckung an seiner Oberseite von einem dachartigen Vorsprungs überdeckt ist, der schräg zur Längsrichtung und Vertikalrichtung verläuft. In einer Ausführungsform ist zum Abführen von auf einer Oberseite des Gehäuses gelangtem Wasser vorgesehen, dass zumindest die Dichtung über wenigstens 70 % ihrer Längserstreckung an ihrer Oberseite schräg zur Längsrichtung und Vertikalrichtung verläuft und oder über wenigstens 70 % ihrer Längserstreckung an ihrer Oberseite von einem dachartigen Abschnitt überdeckt ist, der an seiner Oberseite schräg zur Längsrichtung und Vertikalrichtung verläuft. Das Vorsehen einer wie erläuterten schräg verlaufenden Oberseite von zumindest einem der Anlageabschnitte und/oder zumindest der Dichtung und/oder zumindest einem dachartigen Abschnitt hat sich als besonders vorteilhaft erwiesen, da hierdurch ein Verbleiben von Wasser auf einer Oberseite der Anlageabschnitte beziehungsweise der Dichtung und somit ein Eindringen von Wasser in den Innenraum des Leuchtenteils besonders effektiv verhindert werden kann. Bevorzugt verläuft zum Abführen von auf einer Oberseite des Gehäuses gelangtem Wasser zumindest eine der Anlageabschnitte und/oder zumindest die Dichtung und/oder zumindest der genannte dachartige Abschnitt über seine gesamte Oberseite hinweg schräg zur Längsrichtung und Vertikalrichtung.

Die Erfindung betrifft ferner ein Set umfassend mehrere unterschiedliche Wandleuchten, die jeweils als eine Ausführungsform einer erfindungsgemäßen Wandleuchte ausgebildet sind. Eine erste der Wandleuchten weist eine selbe Lichtquellenanordnung wie eine zweite der Wandleuchten auf, jedoch eine andere Abdeckung als die zweite der Wandleuchten. Die unterschiedlichen Abdeckungen von erster und zweiter Wandleuchte sind dergestalt unterschiedlich ausgebildet, dass aufgrund der unterschiedlichen Abdeckungen die erste und zweite Wandleuchte eine jeweils andere Lichtabstrahlcharakteristik aufweisen. Somit stellen die beiden unterschiedlichen Abdeckungen eine jeweils unterschiedliche Lichtlenkung bereit. In einer alternativen oder ergänzenden Ausführungsform weisen die erste und zweite Wandleuchte jeweils einen selben Leuchtenteil und/oder einen selben Montageteil, insbesondere ein selbes Gehäuse auf, wobei ihre Abdeckungen wie erläutert unterschiedlich ausgestaltet sind, sodass sie eine unterschiedliche Lichtlenkung bereitstellen und somit aufgrund der unterschiedlichen Abdeckungen die erste und zweite Wandleuchte eine jeweils andere Lichtabstrahlcharakteristik aufweisen. Das erfindungsgemäße Set ermöglicht eine kostengünstige Bereitstellung von unterschiedlichen Wandleuchten, deren Lichtabstrahlcharakteristik auf verschiedene Bedürfnisse ausgerichtet ist, wobei auf vorteilhafte Weise eine Gleichteilverwendung erfolgen kann. Eine selbe Lichtquellenanordnung bzw. ein selber Leuchtenteil bzw. ein selber Montageteil bzw. ein selbes Gehäuse beziehen sich dabei darauf, dass die jeweiligen Elemente identisch ausgebildet sind. In einer besonders bevorzugten Ausführungsform unterscheiden sich die Lichtabstrahlcharakteristiken von erster und zweiter Wandleuchte dergestalt, dass die zweite Wandleuchte mindestens 5 %, insbesondere mindestens 10 % des von ihr in ihrer Umgebung abgestrahlten Lichts, das von ihrer Lichtquellenanordnung stammt, mit einem Winkel relativ zur Vertikalebene abstrahlt, der größer als ein maximaler Abstrahlwinkel, insbesondere der obere Grenzwinkel, der ersten Wandleuchte relativ zur Vertikalebene ist.

Die verschiedenen erfindungsgemäßen Lösungen können jeweils in Ausführungsformen Merkmale aufweisen, die zur Ausführungsformen eine jeweils anderen Lösung oder die zu aus dem Stand der Technik bekannten Ausführungsformen vorliegend beschrieben sind.

Die Erfindung wird nachfolgend unter Bezugnahme auf sieben Figuren anhand von Ausführungsbeispielen näher erläutert.

Es zeigen:
- Figur 1:: in verschiedenen schematischen Prinzipdarstellungen verschiedene Ansichten auf eine Ausführungsform einer erfindungsgemäßen Wandleuchte;
- Figur 2:: in verschiedenen schematischen Prinzipdarstellungen verschiedene Ansichten auf eine Ausführungsform einer erfindungsgemäßen Wandleuchte;
- Figur 3:: in verschiedenen schematischen Prinzipdarstellungen Ansichten von Komponenten einer Ausführungsform einer erfindungsgemäßen Wandleuchte;
- Figur 4:: in verschiedenen schematischen Prinzipdarstellungen Ansichten von Komponenten einer Ausführungsform einer erfindungsgemäßen Wandleuchte;
- Figur 5:: in verschiedenen schematischen Prinzipdarstellungen Ansichten von Komponenten einer Ausführungsform einer erfindungsgemäßen Wandleuchte;
- Figur 6:: in verschiedenen schematischen Prinzipdarstellungen beispielhaft Abstrahlcharakteristiken einer Wandleuchte;
- Figur 7:: in einer schematischen Prinzipdarstellung Komponenten einer Ausführungsform einer erfindungsgemäßen Wandleuchte;
- Figur 8:: in verschiedenen schematischen Prinzipdarstellungen Ansichten von Komponenten einer Ausführungsform einer erfindungsgemäßen Wandleuchte.

In Figur 1 umfassend die Figuren 1a und 1b ist eine Ausführungsform einer erfindungsgemäßen Wandleuchte 1 in verschiedenen schematischen Prinzipdarstellungen in verschiedenen Ansichten perspektivisch dargestellt. Das gezeigte Ausführungsbeispiel einer erfindungsgemäßen Wandleuchte 1 ist als Wandleuchte ausgebildet. Die Wandleuchte 1 weist ein Gehäuse auf, das einen Montageteil 3 und einen Leuchtenteil 2 sowie eine Abdeckung 4 umfasst. Die Wandleuchte 1 weist eine Rückseite auf, die in Figur 1b zu erkennen ist, sowie eine Vorderseite, die der Rückseite abgewandt ist und die in Figur 1a zu erkennen ist. Die Rückseite ist als die Montageseite der Wandleuchte 1 ausgebildet. Die Wandleuchte 1 ist dazu ausgebildet, mit ihrer Montageseite so an einer Wand montiert zu werden, die sich in einer Vertikalrichtung Z und in einer Längsrichtung X erstreckt, dass sie mit einem Montageabschnitt, der von dem Montageteil 3 ausgebildet ist, an der Wand anliegt. In diesem montierten Zustand der Wandleuchte 1 ist die Vorderseite von der Montageseite in Querrichtung Y beabstandet, und mit Bezug auf die Längsrichtung X ist die Wandleuchte 1 durch zwei voneinander wegweisende Längsseiten begrenzt, die zwischen Vorderseite und Rückseite verlaufen. Darüber hinaus weist die Wandleuchte 1 eine Oberseite auf, die in den Figuren 1a, 1b dargestellt ist, sowie eine Unterseite, wobei die vertikale Erstreckung der Wandleuchte 1 durch Oberseite einerseits und Unterseite andererseits begrenzt ist. Während die Oberseite der Wandleuchte 1 im Wesentlichen durch die geschlossene Oberseite des Leuchtenteils 2 ausgebildet ist, ist die Unterseite der Wandleuchte 1 im Wesentlichen durch die geschlossene Unterseite der Abdeckung 4 ausgebildet.

In Figur 2 umfassend die Figuren 2a und 2b ist eine weitere Ausführungsform einer erfindungsgemäßen Wandleuchte 1 in zwei verschiedenen Ansichten perspektivisch dargestellt, in Figur 2a in einer Schrägansicht von unten, in Figur 2b in einer Schrägansicht von oben. Die Wandleuchte der Ausführungsform gemäß Figur 2 unterscheidet sich von der Wandleuchte der Ausführungsform gemäß Figur 1 im Wesentlichen dadurch, dass ihre Abdeckung 8 anders ausgestaltet ist als die Abdeckung 4 der Wandleuchte 1 gemäß Figur 1 und dass sie eine weitere Abdeckung 8 aufweist, die zumindest einen überwiegenden Anteil ihrer Oberseite ausbildet. Während der Leuchtenteil 2 der Ausführungsform gemäß Figur 1 somit lediglich eine Lichtabgabeseite, nämlich seine Unterseite, und lediglich eine Lichtabgabeöffnung aufweist, die durch die Abdeckung 4 verschlossen ist, weist der Leuchtenteil 2 der Wandleuchte 1 gemäß Figur 2 zwei Lichtabgabeseiten, nämlich Ober- und Unterseite, auf, die jeweils eine Lichtabgabeöffnung aufweisen, die durch jeweils eine Abdeckung 8 verschlossen ist. Die Wandleuchten 1 gemäß Figur 1 und Figur 2 weisen somit unterschiedliche Leuchtenteile 2 auf und jeweils einen Montageteil 3. Der Montageteil 3 der Wandleuchte 1 gemäß Figur 1 ist in Figur 1b zu erkennen, während der Montageteil 3 der Wandleuchte 1 gemäß Figur 2 nicht dargestellt ist. Grundsätzlich können beide Wandleuchten 1 einen selben Montageteil 3 aufweisen. Zumindest kann jede der Wandleuchten 1 jeweils einen Montageteil 3 aufweisen, der kompatibel zu dem Leuchtenteil 2 der jeweils anderen Wandleuchte 1 ausgestaltet ist, sodass der Leuchtenteil 2 einer jeden Wandleuchte 1 an dem Montageteil 3 der jeweils anderen Wandleuchte 1 auf dieselbe Weise befestigbar ist, wie der Leuchtenteil 2 der jeweiligen Wandleuchte 1 an dem Montageteil 3 der jeweiligen Wandleuchte 1 befestigbar ist. Da sich diese Eigenschaften der Wandleuchte 1 auf die Eigenschaften ihres Gehäuses beziehen, ist dies selbstverständlich auch für unterschiedliche Gehäuse der Fall, die sich zumindest in ihrem Leuchtenteil und insbesondere in ihrem Montageteil unterscheiden können. Die Leuchtenteile 2 der Wandleuchten 1 gemäß Figur 1 und Figur 2 unterscheiden sich wie erläutert dadurch, dass der Leuchtenteil 2 des Gehäuses der Wandleuchte gemäß Figur 1 an seiner Oberseite verschlossen ist, wohingegen der Leuchtenteil 2 der Wandleuchte 1 gemäß Figur 2 an seiner Oberseite eine weitere Lichtabgabeöffnung aufweist. Vorliegend und erfindungsgemäß allgemein vorteilhaft sind die Leuchtenteile 2, wie in den Figuren 1 und 2 dargestellt, aus einem identisch ausgebildeten Vor-Grundkörper hergestellt, der bereits an seiner Unterseite eine Lichtabgabeöffnung aufweist, wobei der Vor-Grundkörper, wie vorliegend allgemein erläutert, beispielsweise mittels Metalldruckguss hergestellt sein kann und wobei die weitere Lichtabgabeöffnung des Leuchtenteils 2 gemäß Figur 2 durch Fräsen in dem Vor-Grundkörper hergestellt ist.

In Figur 3 umfassend die Figuren 3a, 3b, 3c, 3d und 3e sind verschiedene Komponenten einer Ausführungsform einer erfindungsgemäßen Wandleuchte 1 in verschiedenen Prinzipdarstellungen und verschiedenen Ansichten schematisch dargestellt. Figur 3 dient der Erläuterung des Zusammenwirkens von Leuchtenteil 2 und Montageteil 3 einer Ausführungsform einer erfindungsgemäßen Wandleuchte sowie der Erläuterung der Montierbarkeit einer erfindungsgemäßen Wandleuchte 1 an einer Wand, die sich in Vertikalrichtung Z und Längsrichtung X eben erstreckt. Die Erläuterungen betreffend die Wandleuchte 1 sind selbstverständlich auf die Erläuterungen betreffend das Gehäuse der Wandleuchte 1 anwendbar. Das Zusammenwirken des Leuchtenteils 2 mit dem Montageteil 3 der Ausführungsform gemäß Figur 3 ist analog zu dem Zusammenwirken des Leuchtenteils 2 und Montageteil 3 der Ausführungsform gemäß Figur 1, deren Leuchtenteil 2 und Montageteil 3 in Figur 1b dargestellt sind. Wie aus der Zusammenschau der Figuren 1b und 3 zu erkennen, weist der Montageteil 3 an seiner zur Montageseite des Gehäuses gewandten Seite beziehungsweise an seiner zumindest einen Teil der Montageseite ausbildenden Seite und an seiner von der Montageseite abgewandten Seite jeweils eine vertikale Richtungsangabe 391, 392 auf, wobei der Leuchtenteil 2 an seiner zur Montageseite gewandten Seite beziehungsweise seiner zumindest einen Teil der Montageseite ausbildenden Seite eine zur vertikalen Richtungsangabe 391, 392 korrespondierende vertikale Richtungsangabe 29 aufweist. Das Vorsehen einer vertikalen Richtungsangabe an dem Montageteil 3 und an dem Leuchtenteil 2 ist erfindungsgemäß allgemein vorteilhaft. Die vertikale Richtungsangabe ist eine für einen Fachmann verständliche Information betreffend die Ausrichtung der Wandleuchte mit Bezug für die Vertikalrichtung Z, d. h. eine Angabe darüber, welche Seite des Gehäuses die Oberseite des Gehäuses ist und welche Seite des Gehäuses die Unterseite des Gehäuses ist. Beispielsweise kann die vertikale Richtungsangabe 391, 392 beziehungsweise die korrespondierende vertikale Richtungsangabe 29 in Form eines Pfeils und/oder in Form einer Beschriftung ausgebildet sein. Wesentlich ist, dass die vertikale Richtungsangabe 391, 392 und die korrespondierende vertikale Richtungsangabe 29 eine zueinander korrespondierende Information für einen Fachmann bereitstellen, insbesondere können sie eine identische Information bereitstellen beziehungsweise identisch ausgebildet sein. Das Vorsehen der vertikalen Richtungsangabe 391, 392 beziehungsweise die korrespondierende vertikale Richtungsangabe 29 ist erfindungsgemäß allgemein besonders vorteilhaft, da sowohl ein Fachmann bei der Montage des Montageteils 3 an einer Wand diesen intuitiv korrekt ausrichten kann und anschließend bei der Montage des Leuchtenteils 2 an dem Montageteil 3 auf einfache Weise diese direkt zueinander korrespondierend ausrichten kann. In Figur 3a sind Montageteil 3 und Leuchtenteil 2 mit ihren im Betriebszustand des Gehäuses beziehungsweise der Wandleuchte 1 zueinander weisenden Seiten dargestellt. Es ist zu erkennen, dass Montageteil 3 und Leuchtenteil 2 jeweils einen Haltebereich ausbilden, wobei der Haltebereich des Leuchtenteils 2 einen umlaufenden Abschnitt 20 aufweist, mit dem er den Haltebereich des Montageteils 3, eine horizontal umlaufende Achse, vorliegend eine Achse in Querrichtung Y, umlaufend umschließt. Hierdurch ist zum einen der Montageteil 3 in einem an einer Wand montierten Zustand der Wandleuchte 1 beziehungsweise ihres Gehäuses effektiv geschützt, zum anderen kann hierdurch eine Abdichtung zwischen Montageteil 3 und Leuchtenteil 2 vorteilhaft erreicht sein. Im Betriebszustand des Gehäuses und ebenso im Betriebszustand der Wandleuchte 1 umfassend das Gehäuse liegen Montageteil 3 und Leuchtenteil 2 mit jeweils einem Anlageabschnitt aneinander an und pressen gegeneinander, wobei die Anlage lediglich mittelbar ist, nämlich mittelbar über eine Dichtung 5. Die Anlageabschnitte 25, 35 sind jeweils ringartig ausgestaltet und verlaufen dabei in Längsrichtung X und Vertikalrichtung Z, was erfindungsgemäß allgemein vorteilhaft ist. Die Anlageabschnitte sind von den jeweiligen Haltebereich von Montageteil 3 beziehungsweise Leuchtenteil 2 umfasst und umschließen eine Zugangsöffnung des Leuchtenteils 2 umlaufend, die in Figur 3 zu erkennen ist. Ebenso umschließt im Betriebszustand die Dichtung 5 die Zugangsöffnung entsprechend umlaufend. In den Figuren 3d und 3e ist das Zusammenwirken der Anlageabschnitt 25, 35 und der Dichtung 5 schematisch vereinfacht dargestellt. In den Figuren 3d und 3e ist die Dichtung 5 mit dem Leuchtenteil 2 überlappen dargestellt, was selbstverständlich in der Praxis nicht zutreffend ist, sondern die Dichtung 5 ist aufgrund der verpressten Anlage der Anlageabschnitt 25, 35 gegeneinander um den Teil komprimiert, der in den Figuren 3d und 3e als mit dem Leuchtenteil 2 überlappend dargestellt ist. Aus der Zusammenschau der Figuren 3a und 3c in Kombination mit dem Ausführungsbeispiel, das in Figur 1b gezeigt ist, ist ersichtlich, dass der Montageteil 3 einen wannenartigen Abschnitt aufweist, der einen Wannenboden 30 und eine den Wannenboden umlaufende Seitenwand 301 aufweist. An dem Wannenboden ist zum einen eine Druckausgleichsvorrichtung 32 vorgesehen, zum anderen sind Durchführungsöffnungen 37 zum Durchführen eines elektrischen Kabels in dem Wannenboden vorgesehen. Die Durchführungsöffnungen 37 sind jeweils als wasserdicht abgedichtet Durchführungsöffnungen ausgebildet, und entsprechend ist die Druckausgleichsvorrichtung 32 als wasserdichte Ausgleichsvorrichtung ausgebildet. Ferner ist ersichtlich, dass der Montageteil 3 einen Montageabschnitt der Wandleuchte 1 beziehungsweise ihres Gehäuses ausbildet, der zum einen durch Langlöcher 361, 362 umschließende Ränder und zum anderen durch Abstützabschnitte 363 gebildet ist. Mit diesem Anlageabschnitt kann der Montagekörper 3 an einer wie erläuterten ebenen, in Vertikalrichtung Z und Längsrichtung X verlaufenden Wand anliegend montiert werden. Die Langlöcher 361, 362 sind, erfindungsgemäß allgemein vorteilhaft, zueinander versetzt vorgesehen und in aufeinander senkrecht stehenden Richtungen ausgerichtet. Vorliegend ist das erste Langloch 361 in Vertikalrichtung ausgerichtet, das zweite Langloch 362 in Längsrichtung X. Die Langlöcher 361, 362 erstrecken sich in der Richtung, in die sie ausgerichtet sind, mit einer größeren Erstreckungslänge als in der darauf senkrecht stehenden Richtung. Aufgrund des Vorsehens dieser zwei Langlöcher 361, 362, die senkrecht zueinander ausgerichtet sind, kann die Wandleuchte 1 beziehungsweise der Montageteil 3 beziehungsweise ihr Gehäuse besonders vorteilhaft zunächst mit einem Spiel in Längsrichtung X und Vertikalrichtung Z an einer Wand montiert werden und anschließend in einer Feinausrichtung ausgerichtet werden, wonach der Anlageabschnitt gegen die Wand verpresst montiert wird, beispielsweise mittels Schrauben, die durch die Langlöcher 361, 362 und insbesondere durch in den Abstützabschnitten 363 vorgesehene Durchgangsöffnungen durchgeführt sind.

Aus der Zusammenschau der Figuren 3a und 3b ist ersichtlich, dass die Anlageabschnitt 25, 35 und die Dichtung 5 jeweils an ihrer Oberseite im Betriebszustand der Wandleuchte schräg zur Längsrichtung und schräg zur Vertikalrichtung verlaufen. An dieser Stelle sei darauf hingewiesen, dass Vertikalrichtung, Längsrichtung und Querrichtung mit Bezug auf das Gehäuse der Wandleuchte an sich beziehungsweise mit Bezug auf die Wandleuchte 1 an sich definiert sind und die Vertikalrichtung beispielsweise bei einer Montage der Wandleuchte 1 an einer Wand vorteilhaft parallel zur auf der Erde wirkenden Normalkraft ausgerichtet werden kann. Der abgeschrägte Verlauf der Dichtung 5 ist in Figur 3b im Detail erläutert. Die Dichtung 5 weist an ihrer Oberseite ein oberes Ende 50 auf, von dem aus sich zumindest ein Schrägabschnitt 51, 52, 53 abgewinkelt zur Längsrichtung X und abgewinkelt zur Vertikalrichtung Z nach unten und seitlich erstreckt, was erfindungsgemäß allgemein vorteilhaft ist. Durch diese abgeschrägte Ausgestaltung der Dichtung und insbesondere durch die abgeschrägte Ausgestaltung der Anlageabschnitt 25, 35 kann effektiv verhindert sein, dass Wasser, das von einer Oberseite der Wandleuchte 1 beziehungsweise ihres Gehäuses auf die Dichtung 5 beziehungsweise die Anlageabschnitt 25, 35 gelangt, dort verharrt, sondern solches Wasser wird aufgrund der Schrägstellung der Oberseite von Dichtung beziehungsweise Anlageabschnitten effektiv abgeführt.

Aus der Zusammenschau der Figuren 3a, 3c, 3d und 3e ist ferner ersichtlich, wie bei der Ausführungsform gemäß Figur 3 der Leuchtenteil 2 am Montageteil 3 zu befestigen ist. Der Leuchtenteil 2 weist einen ersten Gelenkabschnitt 23 auf, und der Montageteil 3 weist einen zweiten Gelenkabschnitt 33 auf. Darüber hinaus weist der Leuchtenteil 2 einen ersten Fixierabschnitt 21 und der Montageteil 3 einen zweiten Fixierabschnitt 31 auf. Bei einer Montage des Leuchtenteils 2 an dem Montageteil 3, nachdem der Montageteil mit seinem Montageabschnitt an einer ebenen Wand fixiert worden ist, kann der Leuchtenteil 2 zunächst mit seinem ersten Gelenkabschnitt 23 mit dem ersten Gelenkabschnitt 33 des Montageteils 3 in Eingriff gebracht werden, wodurch eine Gelenkverbindung realisiert ist, die eine Gelenkachse aufweist, um die anschließend der Leuchtenteil 2 gegenüber dem Montageteil 3 verschwenkt werden kann, bis eine bestimmte Winkellage erreicht ist, in der der erste Fixierabschnitt 21 in Eingriff mit dem ersten Fixierabschnitt 31 steht, wodurch die bestimmte Winkellage gesichert ist. Die Fixierabschnitte 21, 31 bilden vorliegend im Betriebszustand des Gehäuses beziehungsweise der Wandleuchte 1 eine Rastverbindung aus, wohingegen die Gelenkabschnitte 23, 33 sowohl im Betriebszustand als auch im Montagezustand des Gehäuses die Gelenkverbindungen ausbilden. Der Montagezustand ist erreicht, sobald die Gelenkabschnitte 23, 33 miteinander in Eingriff gebracht sind. Vorliegend ist der erste Gelenkabschnitt 23 in Form von Haken ausgebildet und ist der zweite Gelenkabschnitt 33 als Haltevorsprung ausgebildet, wobei der zweite Gelenkabschnitt 33 abgerundete Abschnitte 330 aufweist, an denen die Haken beziehungsweise der erste Gelenkabschnitt 23 im Betriebszustand anliegen. Der erste Fixierabschnitt 21 ist vorliegend als Vorsprung mit einer Einlaufschräge ausgebildet, wohingegen der zweite Fixierabschnitt 31 eine als plattenartigen Blechabschnitt ausgebildete Feder umfasst, in der eine Ausnehmung 310 sowie eine Führungsnase 311 vorgesehen ist. Die Feder ist an zwei als Vorsprüngen ausgebildeten Befestigungsabschnitten 32 des Montageteils 3 befestigt und ausgehend von ihrer in Figur 3a gezeigten Ruhelage auslenkbar, während sie ausgehend von dem Montagezustand zum Erreichen des Betriebszustands an der Einlaufschräge des Vorsprung 21 abgleitet, was erfindungsgemäß allgemein Vorschrift ist. Im Betriebszustand greift der Vorsprung 21 in die Ausnehmung 310 der Feder des zweiten Fixierabschnitts, wie in Figur 3e dargestellt. Ausgehend von dem Betriebszustand ist die Feder auslenkbar, in dem ein Werkzeug, beispielsweise ein Schlitzschraubenzieher, durch die Öffnung 22 von außen durchgeführt wird und gegen die Feder gepresst wird, wobei die Öffnung 22 in dem Haltebereich des Leuchtenteils 2 vorgesehen ist.

Dabei ist die Feder aufgrund ihrer Führungsnase 311 während den erläuterten Auslenkung, d. h. sowohl während der Auslenkung ausgehend vom Betriebszustand zum Lösen der Rastverbindung zwischen Rasteinrichtung und Rastvorrichtung beziehungsweise zwischen Vorsprung 21 und Ausnehmung 310, als auch während der Auslenkung ausgehend vom Montagezustand zum Erreichen des Betriebszustands durch ihre Führungsnase 311 relativ zum Montageteil 3 geführt.

Aus der Zusammenschau der Figuren 3a und 3c ist ferner ersichtlich, dass Montageteil 3 und Leuchtenteil 2 jeweils an Außenseiten seitliche Einlaufschrägen 28, 38 aufweisen, durch die ein möglichst einfaches aneinander Abgleiten während der Montage des Leuchtenteils 2 an dem Montageteil 3 ermöglicht ist, wobei diese Einlaufschrägen 28, 38 an den Haltebereichen von Leuchtenteil 2 und Montageteil 3 vorgesehen sind, insbesondere zumindest teilweise an dem dem Montageteil 3 im Betriebszustand umlaufend umschließenden Abschnitt 20 des Haltebereich des Leuchtenteils 2, was erfindungsgemäß allgemein vorteilhaft ist. Bei dem beschriebenen Ausführungsbeispiel sind ferner Anschläge 210 am Leuchtenteil 2 vorgesehen, an denen der Montageteil 3 mit korrespondierenden Anschlagsabschnitten im Betriebszustand anliegen kann, wodurch eine noch weiter verbesserte Führung von Montageteil 3 und Leuchtenteil 2 zueinander gewährleistet ist. Bei dem beschriebenen Ausführungsbeispiel ist der Leuchtenteil 2 ausgehend von einem Vor-Grundkörper hergestellt, der mittels Metalldruckguss hergestellt ist, wobei sowohl die an der Oberseite vorgesehene weitere Lichtabgabeöffnung, die in Figur 3a gezeigt ist, als auch die Form der Haken des erste Gelenkabschnitts 23 als auch die Form des Vorsprungs des ersten Fixierabschnitts 21 mittels mechanischer Bearbeitung des Vor-Grundkörpers, nämlich vorliegend mittels Fräsen, hergestellt sind.

In Figur 4 umfassend die Figuren 4a und 4b ist das Zusammenwirken zwischen Leuchtenteil 2, Optikelement 6 und Abdeckung 4 einer Ausführungsform einer erfindungsgemäßen Wandleuchte 1 dargestellt, wie sie beispielsweise in Figur 1 gezeigt ist. Die Abdeckung 4 ist wannenartig ausgebildet, was erfindungsgemäß allgemein vorteilhaft ist. Die Abdeckung 4 weist eine Lichtlenkungskontur auf, die vorliegend durch eine Dickenvariation entlang der Vertikalrichtung Z gebildet ist, die vorliegend durch den Verlauf der Innenseite der Abdeckung 4 mit der Stufe 410 und den Verlauf der Außenseite der Abdeckung 4 gebildet ist.

Die Abdeckung 4 weist einen Wannenboden 40 und eine den Wannenboden 40 umlaufend geschlossen umschließende Seitenwand 41 auf. In dem vorliegenden Ausführungsbeispiel ist die Lichtlenkungskontur ausschließlich durch die Seitenwand 41 der Abdeckung 4 ausgebildet. Dabei ist die Lichtlenkungskontur ausschließlich innerhalb eines horizontalen Abschnitts vorgesehen, der sich ausgehend von dem entlang der Querrichtung Y von der Montageseite weg weisenden Ende der Abdeckung 4 zur Montageseite hin erstreckt. Hierdurch ist bei einer Montage der Wandleuchte 1 an einer Wand eine seitliche Aufhellung von der Wand weg sonders vorteilhaft gewährleistet. Die Seitenwand 41 bildet unter Ausbildung der Lichtlenkungskontur mit ihrer Außenseite ein Ende der Abdeckung 4, das vorliegend ein Querende, nämlich das von der Montageseite entlang der Querrichtung Y weg weisende Ende, der Abdeckung 4 aus, wobei diese Außenseite über einen Abschnitt des horizontalen Verlaufs der Seitenwand 41 um den Wannenboden 40 hinweg innerhalb eines vertikalen Abschnitts einen entlang der Vertikalrichtung Z nach unten zum gegenüberliegenden Ende hin gerichteten Verlauf aufweist. Der genannte vertikale Abschnitt entspricht der vertikalen Erstreckung der Stufe. Innerhalb dieses vertikalen Abschnitts weist die Seitenwand eine Seitenwanddicke auf, die sich entlang des Verlaufs von oben nach unten innerhalb des vertikalen Abschnitts verjüngt. Diese Ausgestaltung der Seitenwand 41 liegt im beschriebenen Ausführungsbeispiel lediglich über den Abschnitt des horizontalen Verlaufs der Seitenwand 41 um den Wannenboden 40 vor, an dem die Seitenwand 41 an dem von der Montageseite weg weisenden Ende des Wannenbodens 40 vorgesehen ist und an dem sie somit ein von der Montageseite weg weisendes Querende der Abdeckung 4 bildet. An der Oberseite des Leuchtenteils 2 ist die Lichtabgabeöffnung des Leuchtenteils 2 vorgesehen, die durch einen umlaufenden Rand begrenzt ist, der eine Nut 24 ausbildet, die zur Aufnahme eines Endabschnitts 420 der Seitenwand 41 der Abdeckung 4 ausgebildet ist. Die Seitenwand 41 bildet ferner einen Anlageabschnitt 42 der Abdeckung 4 aus, der im Betriebszustand der Wandleuchte 1 am umlaufenden Rand des ersten Leuchtenteils 2 anliegt. Bei dem vorliegend beschriebenen Ausführungsbeispiel wird die Abdeckung 4 dergestalt mit dem Leuchtenteil 2 verbunden, dass die Seitenwand 41 mit ihrem Endabschnitt 420 innerhalb der Nut 24 des umlaufenden Rands mit dem Leuchtenteil 2 verklebt wird. Durch eine Blende 60 ist Lichtabgabeöffnung teilweise verschlossen, doch weist die Blende 60 eine Öffnung auf, innerhalb derer Optikelemente 6 und ihnen jeweils zugeordnete LEDs angeordnet sind. Vorliegend und erfindungsgemäß allgemein vorteilhaft ist die Blende 60 als Reflektorplatte ausgebildet. Die Optikelemente 6 sind vorliegend zur asymmetrischen Abstrahlung dergestalt ausgebildet, dass die von ihnen bereitgestellte Lichtverteilung, mit denen sie Licht abstrahlen, dass von den ihnen zugeordneten LEDs zu ihnen gelangt, zur Vertikalrichtung Z abgewinkelt ist. Mit dieser Lichtverteilung gelangt im Betriebszustand das von den LEDs abgestrahlte Licht auf die Abdeckung 4, unter anderem auch auf die Dickenvariation der Abdeckung 4, wobei das Licht durch die Dickenvariation noch weiter von der Vertikalrichtung Z abgelenkt wird, bis es von einer Außenseite der Abdeckung 4 in die Umgebung der Wandleuchte 1 abgestrahlt.

In Figur 5 umfassend die Figuren 5a und 5b ist das Zusammenwirken der Abdeckung 8 mit dem Leuchtenteil 2 einer Ausführungsform einer Wandleuchte dargestellt, wie sie beispielsweise in Figur 2 abgebildet ist. Eine solche Abdeckung 8 ist sowohl an der Oberseite, die in Figur 5a dargestellt ist, als auch an der Unterseite, die nicht dargestellt ist, vorgesehen. Die an der Unterseite vorgesehenen Abdeckung wird durch eine Lichtquellenanordnung umfassend Lichtquellen und Optikelement 6 bestrahlt, wie sie beispielsweise in Figur 4a gezeigt ist. An der Oberseite ist eine weitere Lichtquellenanordnung umfassend ein weiteres Optikelement 7 und von diesem verdeckte weitere Lichtquellen vorgesehen, wobei diese weitere Lichtquellenanordnung zur Vertikalrichtung Z abgewinkelt angeordnet ist, wohingegen das weitere Optikelement 7 zu einer symmetrischen Verteilung des auf ihn auftreffenden, von der ihm zugeordneten LED emittierten Lichts ausgebildet ist. Aufgrund der abgewinkelten Anordnung der gesamten weiteren Lichtquellenanordnung umfassend weitere Lichtquellen (vorliegend LEDs) und weiteres Optikelement 7 ist jedoch im an der Wand montierten Zustand die von dieser Lichtquellenanordnung abgestrahlte Lichtverteilung auf die Wand ausgerichtet. Die an der Oberseite vorgesehene weitere Lichtabgabeöffnung ist teilweise durch eine Blende 70 verdeckt, die eine Öffnung aufweist, innerhalb derer die Lichtquellenanordnung umfassend LEDs und Optikelement 7 angeordnet ist. Vorliegend und allgemein vorteilhaft ist die Blende 70 als Reflektorblende ausgebildet. Vorliegend und allgemein vorteilhaft ist die Blende 70 abgewinkelt ausgebildet. Die Abdeckung 8 weist einen lichtundurchlässigen zentralen Bereich 81 und einen zumindest überwiegend lichtundurchlässigen Randbereich 82 auf. Hierdurch kann sowohl eine zweckmäßige Transparenz als auch ein Verdecken von optisch nicht ansprechenden Elementen gewährleistet sein. Die Lichtabgabeöffnung, die in Figur 7a gezeigt ist, ist durch Fräsen in einem Vor-Grundkörper hergestellt. Dabei ist ein umlaufender Rand mit einem Absatz 240 bereitgestellt, auf dem die Abdeckung 8 im Betriebszustand aufliegt mit dem diese verklebt ist, was erfindungsgemäß allgemein vorteilhaft ist.

In Figur 6 umfassend die Figuren 6a und 6b sind Abstrahlcharakteristiken von verschiedenen Wandleuchten in einer schematischen Prinzipdarstellung vereinfacht dargestellt. In den Figuren 6a und 6b ist die Abstrahlcharakteristik durch die Lichtverteilungskurve des von der Wandleuchte insgesamt in ihrer Umgebung abgestrahlten Lichts durch einen Schnitt durch den grundsätzlich dreidimensionalen Lichtverteilungskurvenkörper dargestellt, der entlang der Querrichtung Y und entlang der Vertikalrichtung Z verläuft. Aus den Lichtverteilungskurven (LVK), die in den Figuren 6a und 6b dargestellt sind, ist zu entnehmen, dass sämtliches von der Wandleuchte jeweils abgestrahltes Licht ausschließlich innerhalb eines Winkelbereichs abgestrahlt ist, der durch einen unteren Grenzwinkel von 0° und einen oberen Grenzwinkel von maximal 90° zu einer Vertikalebene definiert ist, die parallel zur dargestellten Vertikalrichtung Z und senkrecht zur dargestellten Querrichtung Y verläuft. Die Wandleuchte gemäß Figur 6a weist eine Abdeckung auf, die keine Lichtlenkungskontur aufweist. Die Wandleuchte gemäß Figur 6b unterscheidet sich vor der Wandleuchte gemäß Figur 6a ausschließlich dadurch, dass ihre Abdeckung eine Lichtlenkungskontur aufweist, im Übrigen aber identisch zu der Abdeckung der Wandleuchte gemäß Figur 6a ausgebildet ist. Aus der Zusammenschau der Figuren 6a und 6b ist ersichtlich, dass durch das Vorsehen der Lichtlenkungskontur der Abdeckung eine solche Lichtlenkung von auf die Abdeckung auftreffendem Licht erreicht ist, dass die Abdeckung Licht mit einem Winkel relativ zur Vertikalebene in die Umgebung der Wandleuchte abstrahlt, der größer als der obere Grenzwinkel 603 ist, der den Winkelbereich begrenzt, innerhalb dessen die Lichtquellenanordnung der Wandleuchte Licht auf die Abdeckung strahlt. Der obere Grenzwinkel 603 ist in den Figuren 6a und 6b für jede der Wandleuchten eingezeichnet und ist aufgrund der sich lediglich wie erläutert in ihrer Abdeckung unterscheidenden Wandleuchten für beide Wandleuchten identisch. Während der obere Grenzwinkel bei der Wandleuchte gemäß Figur 6a auch der obere Grenzwinkel 603 des Winkelbereichs ist, innerhalb dessen von der Abdeckung der Wandleuchte Licht in die Umgebung abgestrahlt wird, wird bei dem Ausführungsbeispiel gemäß Figur 6b zwar weiterhin der Hauptanteil des Lichts vor der Wandleuchte innerhalb des Winkelbereichs abgestrahlt, innerhalb dessen die Lichtquellenanordnung Licht auf die Abdeckung strahlt, doch wird darüber hinaus ein kleiner, jedoch für die seitliche Aufhellung vorteilhafter Anteil mit einem Winkel oberhalb des oberen Grenzwinkels 603 seitlich abgestrahlt. Durch das Vorsehen eines solchen gewissen Anteils des seitlich abgestrahlten Lichts wird zum einen eine seitliche Aufhellung gewährleistet, zum anderen jedoch eine unnötige Lichtverschmutzung nach oben verhindert.

In Figur 7 sind in einer stark vereinfachten Prinzipdarstellung Komponenten einer Ausführungsform einer Wandleuchte dargestellt, vorliegend die Abdeckung 4 und ein Abschnitt des Leuchtenteils **2.** In Figur 7 sind beispielhaft die Lichtstrahlen 600 dargestellt, die die in Figur 7 nicht dargestellte Lichtquellenanordnung der Wandleuchte auf den genannten Bereich der Abdeckung 4 strahlt. Von diesen Lichtstrahlen 600 werden geringfügig abgelenkte Lichtstrahlen 601 innerhalb des genannten Winkelbereichs von der Abdeckung 4 in die Umgebung der Wandleuchte abgestrahlt, stärker abgelenkte Lichtstrahlen 602 werden jedoch oberhalb des oberen Grenzwinkels von der Abdeckung 4 abgestrahlt. Die Lichtlenkungskontur der Abdeckung 4 ist im in Figur 7 gezeigten Ausführungsbeispiel durch die Seitenwand der wannenartig ausgestalteten Abdeckung 4 ausgebildet. An dieser Stelle sei darauf hingewiesen, dass der Begriff "wannenartig" vorliegend sowohl für eine solche Form der Abdeckung 4 verwendet wird, bei der die Seitenwand den Wannenboden horizontal umlaufend geschlossen umschließt, als auch für eine solche Form der Abdeckung 4, bei der die Seitenwand den Wannenboden nicht vollständig geschlossen umschließt, beispielsweise kann die Seitenwand, wie in Figur 7 gezeigt, auch nur an einer Seite des Wannenbodens vorgesehen sein und somit nicht um den Wannenboden umlaufend, sondern lediglich an einer Seite des Wannenbodens angeordnet sein. Für die Wannenform wesentlich ist, dass sich die Seitenwand von dem Wannenboden weg erstreckt, wobei insbesondere der Wannenboden horizontal verläuft und die Seitenwand sich von dem Wannenboden vertikal weg erstreckt. Das Vorsehen einer den Wannenboden umlaufend geschlossen umschließenden Seitenwand ist für die Realisierung einer Abdichtung zwischen Leuchtenteil 2 und Abdeckung 4 und/oder für ein Abstrahlen von Licht von der Abdeckung 4 entlang der Längsrichtung nach vorne und/oder hinten besonders vorteilhaft.

In Figur 8 umfassend die Figuren 8a, 8b und 8c sind Komponenten von verschiedenen Ausführungsformen einer erfindungsgemäßen Wandleuchte dargestellt, wobei die Komponenten jeweils nur ausschnittsweise dargestellt sind, um exemplarisch ihr Zusammenwirken zu erläutern. Die in den Figuren 8a, 8b und 8c gezeigten Wandleuchten weisen jeweils eine Abdeckung 4 und einen Leuchtenteil 2 auf. Die Abdeckung 4 ist jeweils wannenartig ausgebildet und weist einen Wannenboden 40 und eine Seitenwand 41 auf. Die Abdeckung ist vorliegend durch einen Abdeckungskörper ausgebildet, der einen Freiraum 400 ausbildet, der vorliegend als nach oben offene Nut ausgebildet ist. Der Freiraum ist innerhalb eines Körperabschnitts des Abdeckungskörpers vorgesehen, den das auf den genannten Bereich gestrahlte Licht zum Erreichen der Außenseite propagiert und der somit zumindest teilweise, vorliegend vollständig, die Lichtlenkungskontur der Abdeckung 4 ausbildet. Durch das Vorsehen des Freiraums 400 können vorteilhafte Lichtbrechungsübergänge zwischen dem Abdeckungskörper und dem Freiraum 400 realisiert sein, wodurch die Abstrahlcharakteristik der Wandleuchte besonders vorteilhaft eingestellt sein kann. Bei dem Ausführungsbeispiel gemäß Figur 8b ist innerhalb des Freiraums 400 eine Dichtung 501 angeordnet, die sich jedoch nur soweit in den Freiraum 400 hinein erstreckt, dass von der Lichtquellenanordnung der Wandleuchte auf die Abdeckung 4 gestrahltes Licht ohne Berührung mit der Dichtung 501 durch den Freiraum 400 hindurchtritt. In anderen Ausführungsformen kann die Dichtung auch als Lichtlenkkörper ausgebildet sein, durch den hindurch zumindest ein Teil des Lichts, das von der Lichtquellenanordnung auf den genannten Bereich der Abdeckung 4 gestrahlt wird, hindurch propagiert, bevor es von der Abdeckung in die Umgebung der Wandleuchte abgestrahlt wird, was zur Feinjustierung der Abstrahlcharakteristik der Wandleuchte besonders vorteilhaft sein kann. Allgemein bevorzugt kann durch die Anordnung eines Körpers in dem Freiraum, insbesondere einer Dichtung in dem Freiraum, der Freiraum mehrere Funktionen erfüllen, beispielsweise zum einen eine zuverlässige Abdichtung zwischen Abdeckung 4 und Leuchtenteil 2 vereinfachen und eine gewünschte Lichtlenkung der Lichtlenkungskontur bereitstellen bzw. unterstützen. Bei dem Ausführungsbeispiel gemäß Figur 8c ist in dem Freiraum 400 ein Lichtlenkkörper 502 vorgesehen, wobei eine Dichtung 503 lediglich außerhalb des Freiraums 400 zwischen Leuchtenteil 2 und Abdeckung 4 vorgesehen ist.

### Bezugszeichenliste

- 1: Wandleuchte
- 2: Leuchtenteil
- 3: Montageteil
- 4: Abdeckung
- 5: Dichtung
- 6: Optikelement
- 7: Optikelement
- 8: Abdeckung
- 10: Leuchtenkomponentenanordnung
- 11: Betriebsgerät
- 20: Abschnitt
- 21: Fixierabschnitt
- 22: Öffnung
- 23: Gelenkabschnitt
- 24: Nut
- 25: Anlageabschnitt
- 26: Führungsschiene
- 27: Führungsschiene
- 28: Einlaufschräge
- 29: korrespondierende vertikale Richtungsangabe
- 31: Fixierabschnitt
- 32: Druckausgleichsvorrichtung
- 33: Gelenkabschnitt
- 35: Anlageabschnitt
- 37: Durchführungsöffnungen
- 38: Einlaufschräge
- 40: Wannenboden
- 41: Seitenwand
- 42: Anlageabschnitt
- 50: oberes Ende
- 51: Schrägabschnitt
- 52: Schrägabschnitt
- 53: Schrägabschnitt
- 60: Blende
- 70: Blende
- 100: Leuchtenkomponentenhalterung
- 101: Führungsabschnitt
- 102: Führungsabschnitt
- 210: Anschläge
- 240: Absatz
- 300: Fixiernocken
- 301: Seitenwand
- 310: Ausnehmung
- 311: Führungsnase
- 330: abgerundete Abschnitte
- 360: Anschlussklemme
- 361: Langloch
- 362: Langloch
- 363: Abstützabschnitt
- 391: vertikale Richtungsangabe
- 392: vertikale Richtungsangabe
- 400: Freiraum
- 410: Stufe
- 420: Endabschnitt
- 501: Dichtung
- 502: Lichtlenkkörper
- 503: Dichtung
- 600: Lichtstrahl
- 601: Lichtstrahl
- 602: Lichtstrahl
- 603: oberer Grenzwinkel
- X: Längsrichtung
- Y: Querrichtung
- Z: Vertikalrichtung

## Patentansprüche

1. Leuchte, insbesondere Wandleuchte (1), umfassend ein Gehäuse, das eine in einer Vertikalrichtung (Z) und in einer Längsrichtung (X) verlaufende Montageseite aufweist, mit der es an einem in Vertikal- und Längsrichtung verlaufenden Bauelement, insbesondere einer Wand, befestigbar ist, wobei zumindest ein Montageabschnitt der Montageseite des Gehäuses durch einen Montageteil (3) des Gehäuses ausgebildet ist, und wobei das Gehäuse eine horizontal verlaufende Lichtabgabeseite aufweist, die eine Unterseite oder Oberseite des Gehäuses bildet und an der eine durch einen Leuchtenteil (2) des Gehäuses ausgebildete Lichtabgabeöffnung vorgesehen ist, wobei im Gehäuse zum Emittieren von Licht ausgebildete Lichtquellen angeordnet sind, denen jeweils ein Optikelement (6, 7) zugeordnet ist, das zwischen der jeweiligen Lichtquelle und einer die Lichtabgabeöffnung verschließenden Abdeckung (4, 8) angeordnet ist, wobei durch die Lichtquellen und das ihnen jeweils zugeordnete Optikelement (6, 7) eine Lichtquellenanordnung ausgebildet ist, die das von den Lichtquellen emittierte Licht zum zumindest überwiegenden Anteil innerhalb eines Winkelbereichs, der durch einen unteren Grenzwinkel von mindestens 0° relativ zu einer Vertikalebene und einen oberen Grenzwinkel (603) von maximal 90° relativ zu der Vertikalebene (Z) begrenzt ist, auf zumindest einen Bereich der Abdeckung (4, 8) strahlt, wobei die Abdeckung (4, 8) zum Abstrahlen des von den Lichtquellen auf ihren Bereich gestrahlten und durch sie hindurch propagierten Lichts in eine Umgebung der Wandleuchte (1) ausgebildet ist,
**dadurch gekennzeichnet, dass**
die Abdeckung eine Lichtlenkungskontur aufweist, durch die das innerhalb des Winkelbereichs auf den Bereich gestrahlte Licht eine solche Lichtlenkung erfährt, dass die Abdeckung (4, 8) zumindest einen Teil des auf den Bereich innerhalb des Winkelbereichs gestrahlten Lichts mit einem Winkel, der größer als der obere Grenzwinkel (603) ist, relativ zur Vertikalebene in die Umgebung der Wandleuchte (1) abstrahlt,
und/oder dass
eine weitere Lichtquellenanordnung mit weiteren Lichtquellen aufweist, denen jeweils ein weiteres Optikelement (6, 7) zugeordnet ist, das zwischen der jeweiligen weiteren Lichtquelle und einer weiteren, eine weitere Lichtabgabeöffnung, die an einer der Lichtabgabeseite vertikal abgewandten weiteren Lichtabgabeseite vorgesehen ist, verschließenden Abdeckung (4, 8) angeordnet ist, wobei die weitere Lichtquellenanordnung zum Strahlen des von den weiteren Lichtquellen emittierten Lichts auf die weitere Abdeckung (4, 8) ausgebildet ist und die weitere Abdeckung (4, 8) zum Abstrahlen des von der weiteren Lichtquellenanordnung auf sie gestrahlten und durch sie hindurch propagierten Lichts in die Umgebung der Wandleuchte (1) ausgebildet ist, wobei insbesondere die weitere Lichtquellenanordnung auf einer zur Vertikalebene verkippten Montagefläche, insbesondere mit einem Winkel von kleiner 90° zur Vertikalebene ausgerichteten Montagefläche, angeordnet ist.

2. Wandleuchte (1) nach Anspruch 1,
**dadurch gekennzeichnet, dass** die Lichtlenkungskontur nur innerhalb eines horizontalen Abschnitts der Abdeckung vorgesehen ist, der sich über weniger als 50 %, insbesondere weniger als 30 %, insbesondere weniger als 20 % der gesamten horizontalen Erstreckung der Abdeckung (4, 8) erstreckt, wobei der horizontale Abschnitt ein entlang einer Querrichtung (Y) von der Montageseite weg weisendes Ende der Abdeckung (4, 8) bildet und sich von diesem Ende zur Montageseite hin erstreckt, wobei insbesondere der horizontale Abschnitt darüber hinaus zumindest ein Längsende der Abdeckung (4, 8) ausbildet und/oder der horizontale Abschnitt sich über weniger als 50 %, insbesondere weniger als 30 %, insbesondere weniger als 20 % einer zur Montageseite gewandten Seite der Abdeckung (4, 8) erstreckt, insbesondere von dieser in Querrichtung (Y) beabstandet ist.

3. Wandleuchte (1) nach einem der vorangehenden Ansprüche,
**dadurch gekennzeichnet, dass**
die Lichtquellenanordnung als inhärent asymmetrische Lichtquellenanordnung ausgebildet ist, deren zumindest eines Optikelement (6, 7) zum asymmetrischen Lenken des von der ihm zugeordneten Lichtquelle emittierten Lichts ausgebildet ist.

4. Wandleuchte (1) nach einem der vorangehenden Ansprüche,
**dadurch gekennzeichnet, dass**
die Lichtlenkungskontur zumindest teilweise durch eine Dickenvariation einer vertikalen Dicke der Abdeckung 84, 8) ausgebildet ist, wobei insbesondere die Dickenvariation innerhalb des von der Lichtquellenanordnung bestrahlten Bereichs liegt, wobei insbesondere die Dickenvariation zumindest teilweise durch eine Stufe (410) ausgebildet ist.

5. Wandleuchte (1) nach einem der vorangehenden Ansprüche,
**dadurch gekennzeichnet, dass**
die Abdeckung (4, 8) an ihrer von der Montageseite in Querrichtung (Y) weg weisenden Außenseite über einen Vertikalabschnitt hinweg einen entlang der Vertikalrichtung (Z) nach unten zur Montageseite hin gerichteten Verlauf aufweist, insbesondere einen abgerundeten Verlauf aufweist, der die Lichtlenkungskontur zumindest teilweise ausbildet.

6. Wandleuchte (1) nach einem der vorangehenden Ansprüche,
**dadurch gekennzeichnet, dass**
die Abdeckung (4, 8) wannenartig ausgebildet ist und einen Wannenboden (40) sowie eine seitlich am Wannenboden (40) angeordnete, insbesondere diesen umlaufende Seitenwand (41) umfasst, wobei insbesondere die Lichtlenkungskontur zumindest teilweise, insbesondere zumindest überwiegend, durch die Seitenwand (41) ausgebildet ist, wobei insbesondere die Seitenwand (41) unter zumindest teilweiser Ausbildung der Lichtlenkungskontur mit ihrer Außenseite ein Ende der Abdeckung (4, 8) bildet und über einen Abschnitt ihres horizontalen Verlaufs an dem Wannenboden (40) hinweg innerhalb eines vertikalen Abschnitts einen entlang der Vertikalrichtung (Z) nach unten zum gegenüberliegenden Ende hin gerichteten Verlauf aufweist, wobei die Seitenwand (41) eine Seitenwanddicke aufweist, die sich entlang des Verlaufs von oben nach unten innerhalb des vertikalen Abschnitts verjüngt, wobei insbesondere das Ende der Abdeckung (4, 8) ein von der Montageseite weg weisendes Querende und insbesondere zumindest ein Längsende der Abdeckung ist, wobei insbesondere der Abschnitt des horizontalen Verlaufs mindestens die gesamte Verlaufslänge der Seitenwand (41) an der von der Montageseite abgewandten Seite des Wannenbodens (40) und insbesondere mindestens 10 %, insbesondere mindestens 20%, insbesondere mindestens 30 %, insbesondere mindestens 50 % der Verlaufslänge der Seitenwand (41) von der von der Montageseite abgewandten Seite des Wannenbodens (40) zur Montageseite hin umfasst.

7. Wandleuchte (1) nach einem der vorangehenden Ansprüche,
**dadurch gekennzeichnet, dass**
die Abdeckung (4, 8) einen Abdeckungskörper aufweist, der den von den Lichtquellen bestrahlten Bereich ausbildet, wobei der Abdeckungskörper innerhalb eines Körperabschnitts, den das auf den Bereich gestrahlte Licht zum Erreichen der Außenseite propagiert, einen sich mit einer Quererstreckung erstreckenden Freiraum (400) ausbildet, durch den zumindest ein Teil des von den Lichtquellen auf den Bereich abgestrahlten Lichts hindurchtritt, bevor es von der Abdeckung in die Umgebung der Wandleuchte abgestrahlt wird, wobei insbesondere der Abdeckungskörper aus einem ersten Material hergestellt ist und der Freiraum (400) zumindest teilweise durch einen Körper gefüllt ist, insbesondere durch einen Lichtlenkkörper (502) gefüllt ist, der aus einem von dem ersten Material unterschiedlichen zweiten Material hergestellt ist und/oder der Freiraum (400) durch eine konturierte Begrenzungswand begrenzt ist, wobei insbesondere der Körper, insbesondere der Lichtlenkkörper (502), zumindest teilweise durch eine Dichtung (501) ausgebildet ist, die zur Abdichtung zwischen dem Leuchtenteil (2) und der Abdeckung (4, 8) angeordnet ist und/oder der Freiraum (400) durch eine zur Oberseite der Abdeckung (4, 8) hin offene Nut (24) ausgebildet ist.

8. Wandleuchte (1) nach einem der vorangehenden Ansprüche,
**dadurch gekennzeichnet, dass**
mindestens 3 %, insbesondere mindestens 5 %, insbesondere mindestens 10 % und insbesondere weniger als 30 %, insbesondere weniger als 20 %, insbesondere weniger als 15 % des von den Lichtquellen in dem Winkelbereich auf die Abdeckung (4, 8) gestrahlten Lichts, insbesondere des gesamten von den Lichtquellen auf die Abdeckung (4, 8) gestrahlten Lichts, durch die Lichtlenkungskontur eine Lichtlenkung erfährt.

9. Wandleuchte (1) nach einem der vorangehenden Ansprüche,
**dadurch gekennzeichnet, dass**
die weitere Lichtquellenanordnung als inhärent symmetrische Lichtquellenanordnung ausgebildet ist, deren zumindest eines weiteres Optikelement (6, 7) zum symmetrischen Lenken des von der ihm zugeordneten Lichtquelle emittierten Lichts ausgebildet ist.

10. Wandleuchte (1) nach einem der vorangehenden Ansprüche,
**dadurch gekennzeichnet, dass**
das zumindest eine Optikelement (6, 7) und das zumindest eine weitere Optikelement (6, 7) jeweils eine Lichteintrittsfläche und eine Lichtaustrittsfläche aufweisen, wobei sie dergestalt zu der ihnen jeweils zugeordneten Lichtquelle angeordnet sind, dass von dieser emittiertes Licht durch die Lichteintrittsfläche in das jeweilige Optikelement (6, 7) eintritt und in diesem propagiert und aus der Lichtaustrittsfläche von dem Optikelement (6, 7) austritt, wobei zumindest das zumindest eine weitere Optikelement (6, 7) eine Totalreflexionsfläche aufweist, an der zumindest ein Teil, insbesondere ein überwiegender Teil, des in ihm propagierenden Lichts totalreflektiert wird, bevor es zur Lichtaustrittsfläche gelangt, wobei insbesondere das zumindest eine Optikelement (6, 7) eine Totalreflexionsfläche aufweist, an der zumindest ein Teil des in ihm propagierenden Lichts totalreflektiert wird, bevor es zur Lichtaustrittsfläche gelangt, wobei bei dem weiteren Optikelement (6, 7) ein größerer Teil des in ihm propagierenden Lichts totalreflektiert wird, bevor es zur Lichtaustrittsfläche gelangt, als bei dem Optikelement (6, 7) und/oder die Totalreflexionsfläche des weiteren Optikelements (6, 7) sich über einen größeren Winkel um eine Hauptabstrahlrichtung der zugeordneten Lichtquelle erstreckt als die Totalreflexionsfläche des Optikelements (6, 7).

11. Wandleuchte (1) nach einem der vorangehenden Ansprüche,
**dadurch gekennzeichnet, dass**
die Wandleuchte (1) eine Einstelleinrichtung aufweist, durch die eine Position der Lichtquellenanordnung und/oder der weiteren Lichtquellenanordnung veränderbar ist, während sie unverändert in einem Innenraum des Gehäuses, insbesondere des Leuchtenteils (2) angeordnet und relativ zu diesem fixiert bleibt, wobei insbesondere durch eine durch die Einstelleinrichtung erzeugte Positionsveränderung der Lichtquelle ein Lichtabstrahlwinkel veränderbar ist, über den hinweg die Wandleuchte (1) sämtliches solches Licht abstrahlt, das von der Lichtquellenanordnung bzw. weiteren Lichtquellenanordnung stammt, wobei insbesondere die Einstelleinrichtung in dem Betriebszustand der Wandleuchte (1) von außen zugänglich ist

12. Wandleuchte (1) nach einem der vorangehenden Ansprüche,
**dadurch gekennzeichnet, dass**
der Abdeckung (4, 8) und/oder weiteren Abdeckung (4, 8) jeweils eine Blende (60, 70), insbesondere Reflektorblende zugeordnet ist, die einen horizontalen Abschnitt (20) der Abdeckung (4, 8) bzw. weiteren Abdeckung (4, 8) bedeckt und die eine Öffnung aufweist, die fluchtend zu der Lichtquellenanordnung bzw. weiteren Lichtquellenanordnung angeordnet ist.

13. Wandleuchte (1) nach einem der vorangehenden Ansprüche,
**dadurch gekennzeichnet, dass**
der Leuchtenteil (2) einen Haltebereich aufweist, mit dem er an einem korrespondierenden Haltebereich des Montageteils (3) lösbar befestigbar ist, wobei insbesondere einer der Haltebereiche den anderen der Haltebereiche um eine horizontal verlaufende Achse umlaufend umschließt, wobei insbesondere der Haltebereich des Leuchtenteils (2) einen ersten Gelenkabschnitt (23, 33) und einen ersten Fixierabschnitt (21, 31) und der Haltebereich des Montageteils (3) einen zweiten Gelenkabschnitt (23, 33) und einen zweiten Fixierabschnitt (21, 31) aufweist, wobei der erste und der zweite Gelenkabschnitt (23, 33) zur Montage des Leuchtenteils (2) an dem Montageteil (3) unter Realisierung eines Montagezustands des Gehäuses lösbar in Eingriff bringbar sind unter Ausbildung einer Gelenkverbindung zwischen Montageteil (3) und Leuchtenteil (2), wobei die Gelenkverbindung eine Gelenkachse aufweist, um die der Leuchtenteil (2) im Montagezustand relativ zum Montageteil (3) verschwenkbar gelagert ist, wobei der erste und der zweite Fixierabschnitt (21, 31) in einer bestimmten Winkellage von Leuchtenteil (2) und Montageteil (3) zueinander um die Gelenkachse lösbar in Eingriff bringbar sind unter Fixierung der bestimmten Winkellage unter Realisierung des Betriebszustand der Wandleuchte (1), wobei insbesondere einer der Fixierabschnitte (21, 31) eine Rasteinrichtung ausbildet, die eine Feder aufweist, wobei der andere der Fixierabschnitte (21, 31) eine zum Verrasten mit der Rasteinrichtung ausgebildete Rastvorrichtung ausbildet, wobei insbesondere die Feder von einem der Gehäuseteile umfasst ist, der einen Grundkörper aufweist und die Feder als von dem Grundkörper separates Bauteil ausgebildet und an diesem dergestalt fixiert ist, dass sie von einem Abschnitt des Gehäuseteils beabstandet und relativ zu diesem auslenkbar ist.

14. Wandleuchte (1) nach einem der vorangehenden Ansprüche,
**dadurch gekennzeichnet, dass**
jeder der Haltebereiche einen Anlageabschnitt (25, 35) aufweist, der sich in einer horizontal verlaufenden Längsrichtung (X) und in Vertikalrichtung (Z) erstreckt, wobei im Betriebszustand des Gehäuses die Haltebereiche mit ihren Anlageabschnitten (25, 35) unmittelbar oder mittelbar, insbesondere mittelbar über eine Dichtung, gegeneinander pressen, wobei der Anlageabschnitt (25) des Leuchtenteils (2) eine Zugangsöffnung zum Innenraum des Leuchtenteils (2) umlaufend geschlossen umschließt, wobei insbesondere nach einer erfolgten Demontage des Leuchtenteils (2) von dem Montageteil (3) ausgehend von dem Betriebszustand der Wandleuchte (1) der Innenraum des Leuchtenteils (2) durch die Zugangsöffnung zugänglich ist.

15. Set umfassend mehrere unterschiedliche Wandleuchten (1) nach einem der vorangehenden Ansprüche,
**dadurch gekennzeichnet, dass**
eine erste der Wandleuchten (1) eine selbe Lichtquellenanordnung wie eine zweite der Wandleuchten (1) aufweist und eine andere Abdeckung (4, 8) als die zweite der Wandleuchten (1) aufweist, wobei aufgrund der unterschiedlichen Abdeckungen (4, 8) die erste und zweite Wandleuchte (1) eine jeweils andere Lichtabstrahlcharakteristik aufweisen, wobei insbesondere die zweite Wandleuchte (1) mindestens 5 %, insbesondere mindestens 10 % des von ihr in ihre Umgebung abgestrahlten Lichts mit einem Winkel relativ zur Vertikalebene abstrahlt, der größer als ein maximaler Abstrahlwinkel der ersten Wandleuchte (1) relativ zur Vertikalebene ist.
